# EUROPÄISCHE PATENTSCHRIFT

(11) **EP 4 665 910 B1**
(45) Veröffentlichungstag und Bekanntmachung des Hinweises auf die Patenterteilung: **05.08.2026**
(21) Anmeldenummer: 24703974.6
(22) Anmeldetag: 07.02.2024
(51) Int. Cl.: E01C 19/26, E01C 19/28, E02D 3/026

(54) **VERFAHREN ZUR OPTIMIERUNG DES BESCHLEUNIGUNGSVERHALTENS EINER SELBSTFAHRENDEN BODENVERDICHTUNGSMASCHINE SOWIE BODENVERDICHTUNGSMASCHINE**
METHOD FOR OPTIMIZING THE ACCELERATION BEHAVIOR OF A SELF-PROPELLED SOIL COMPACTOR, AND SOIL COMPACTOR
PROCÉDÉ D'OPTIMISATION DU COMPORTEMENT D'ACCÉLÉRATION D'UN COMPACTEUR DE SOL AUTOMOTEUR ET COMPACTEUR DE SOL

(30) Priorität: 16.02.2023 DE 102023201335
(43) Veröffentlichungstag der Anmeldung: 24.12.2025
(73) Patentinhaber: BOMAG GmbH, 56154 Boppard (DE)
(72) Erfinder: TELSCHOW, Andreas, 56154 Boppard (DE); DECKER, Peter, 56154 Boppard (DE)
(74) Vertreter: Zimmermann & Partner Patentanwälte mbB
(86) Internationale Anmeldenummer: PCT/EP2024/053029
(87) Internationale Veröffentlichungsnummer: WO 2024/170374

(56) Entgegenhaltungen:
- DE-A1- 102018 009 344
- JP-A- 2020 133 324

## Beschreibung

Die Erfindung betrifft ein Verfahren zur Optimierung des Beschleunigungsverhaltens einer selbstfahrenden Bodenverdichtungsmaschine sowie eine Bodenverdichtungsmaschine.

Bodenverdichtungsmaschinen werden unter anderem im Straßenbau zur Verdichtung einer, beispielsweise durch einen Straßenfertiger, ausgelegten Asphaltmatte eingesetzt. Solche Bodenverdichtungsmaschinen sind an sich bekannt und beispielhaft in der EP3258014A1 und der DE102014018457A offenbart. Derartige Bodenverdichtungsmaschinen umfassen üblicherweise eine oder mehrere auf dem Bodenuntergrund abrollende Bodenkontakteinrichtungen, beispielsweise Walzbandagen und/oder Gummiräder. Die Verdichtungswirkung kann beim Überrollen des Bodenuntergrundes statisch durch das Eigengewicht der Bodenverdichtungsmaschine oder dynamisch durch die Nutzung von sogenannten Schwingungserregern erfolgen. Die Aufgabe solcher Bodenverdichtungsmaschinen liegt insbesondere darin, die ausgelegte Asphaltmatte nachzuverdichten und beispielsweise Nahtstellen benachbarter Auslegespuren einander anzugleichen und durch den Straßenfertiger erzeugte Unregelmäßigkeiten auszugleichen. Üblicherweise überfährt eine solche Bodenverdichtungsmaschine dazu die zu verdichtende Asphaltmatte mehrfach in einem reversierenden Betrieb. Während eines solchen Verdichtungsvorgangs ist es zu vermeiden, dass durch die Bodenverdichtungsmaschine selbst Unregelmäßigkeiten in die Asphaltmatte eingebracht werden. Dies kann durch ein unsachgemäßes Bedienen der Bodenverdichtungsmaschine erfolgen. Dabei ist zu berücksichtigen, dass die Formbarkeit der Asphaltmatte durch die Bodenverdichtungsmaschine mit sinkender Temperatur der Asphaltmatte abnimmt. Insbesondere im Bereich unmittelbar hinter einem vorausfahrenden Straßenfertiger ist das Risiko somit besonders hoch, dass bei unsachgemäßer Bedienung der Bodenverdichtungsmaschine Unregelmäßigkeiten in der Asphaltmatte durch die Bodenverdichtungsmaschine selbst erzeugt werden. Gerade in diesem Bereich ist die Asphaltmatte noch verhältnismäßig weich und anfällig für die Einbringung von Oberflächenfehlern durch die Bodenverdichtungsmaschine. Gleichzeitig findet in diesem Bereich häufig ein Reversiervorgang der Bodenverdichtungsmaschine statt, die sich dem Asphaltfertiger auf der frisch ausgelegten Asphaltmatte zunächst annähert und dann wieder in die entgegengesetzte Richtung abfährt. Unsachgemäße Brems- und Beschleunigungsvorgänge der Bodenverdichtungsmaschine können schnell zu von der Bodenverdichtungsmaschine erzeugten Oberflächenunregelmäßigkeiten in der Asphaltmatte führen. JP 2020 133324 A betrifft eine Verdichtungsmaschine, insbesondere ein Verfahren zur Verbesserung der Baupräzision im Straßenbau. DE 10 2018 009344 A1 beschreibt ein Verfahren zum Durchführen einer flächendeckenden, dynamischen Verdichtungskontrolle einer Bodenverdichtungsmaschine unter Verwendung eines Mobilteils, einer Bodenverdichtungsmaschine sowie ein System, umfassend wenigstens zwei Bodenverdichtungsmaschinen.

Hiervon ausgehend besteht die Aufgabe der Erfindung darin, eine Möglichkeit anzugeben, das Risiko der Erzeugung von durch die Bodenverdichtungsmaschine in einen Bodenuntergrund, insbesondere in eine Asphaltmatte, eingebrachten Unregelmäßigkeiten zu reduzieren.

Die Lösung der Aufgabe gelingt durch ein Verfahren und eine Bodenverdichtungsmaschine gemäß den unabhängigen Ansprüchen. Bevorzugte Weiterbildungen sind in den abhängigen Ansprüchen angegeben.

In einem ersten Aspekt betrifft die Erfindung ein Verfahren zur Optimierung des Beschleunigungsverhaltens einer selbstfahrenden Bodenverdichtungsmaschine, besonders allgemein im Fahrbetrieb, insbesondere im Verdichtungsbetrieb. Unter einem Beschleunigungsverhalten ist vorliegend sowohl ein Erhöhen einer Fahrgeschwindigkeit, beispielsweise bei einer Bewegung der Bodenverdichtungsmaschine aus dem Stand oder bei einer Erhöhung der Fahrgeschwindigkeit im Fahrbetrieb, als auch ein Verringern der Fahrgeschwindigkeit, beispielsweise bei einem Abbremsen der fahrenden Bodenverdichtungsmaschine, beispielsweise bis zum Stillstand (negative Beschleunigung), der Bodenverdichtungsmaschine zu verstehen.

Vom Grundaufbau her umfasst eine gattungsgemäße Bodenverdichtungsmaschine wenigstens eine auf dem zu verdichtenden Bodenuntergrund abrollende Bodenverdichtungseinrichtung. Dies kann eine trommelförmige Walzbandage oder auch ein Gummiradsatz sein. Üblicherweise umfasst die Bodenverdichtungsmaschine in Vorwärtsrichtung gesehen wenigstens eine vordere und wenigstens eine hintere auf dem Bodenuntergrund abrollende Bodenverdichtungseinrichtung. Es können insbesondere im Fall einer Gummiradwalze mehr als zwei vordere und mehr als zwei hintere Bodenverdichtungseinrichtungen umfasst sein, die zudem bei einer Geradeausfahrt bezüglich ihrer Fahrspuren zueinander versetzt und einander überlappend angeordnet sein können. Die Bodenverdichtungsmaschine kann einen Maschinenrahmen aufweisen, der die Tragstruktur der Bodenverdichtungsmaschine bildet. Der Maschinenrahmen kann einstückig ausgebildet sein oder auch einen über ein Lenkgelenk miteinander verbundenen Vorder- und Hinterrahmen umfassen. Die Bodenverdichtungsmaschine kann schemelgelenkt, achsgelenkt oder auch knickgelenkt ausgebildet sein. Die Bodenverdichtungsmaschine kann selbstfahrend sein, sich somit aus eigenem Antrieb bewegen, und dazu ein Primärantriebsaggregat aufweisen, das die für den Fahrbetrieb der Bodenverdichtungsmaschine erforderliche Antriebsenergie zur Verfügung stellt. Dabei kann es sich beispielsweise um einen Verbrennungsmotor oder einen Elektromotor handeln. Die Bedienung der Bodenverdichtungsmaschine kann aus einem Fahrstand der Bodenverdichtungsmaschine heraus erfolgen. Die Bodenverdichtungsmaschine kann ergänzend oder alternativ auch mittels einer Fernsteuerung fernsteuerbar oder autonom fahrend ausgebildet sein. Teil der Bodenverdichtungsmaschine können ein oder mehrere Schwingungserregungseinrichtungen, insbesondere Unwuchterreger, sein. Mit einer solchen Schwingungserregungseinrichtungen kann die Bodenverdichtungseinrichtung mit Schwingungen für eine dynamische Verdichtung des Bodenuntergrundes beaufschlagt werden.

Eine gattungsgemäße Bodenverdichtungsmaschine umfasst ferner eine Steuereinheit. Diese kann eine Computereinrichtung einschließlich einer CPU und anderen Bestandteilen, wie beispielsweise einem oder mehreren Computerprogrammen, sein. Die Steuereinheit kann zur Durchführung, insbesondere Steuerung und/oder Regelung, des erfindungsgemäßen Verfahrens ausgebildet sein. Diese kann beispielsweise Teil einer Gesamtmaschinensteuereinheit oder als eigenständige, zusätzliche Steuereinheit bzw. eigenständiges Funktionsmodul ausgebildet sein.

Ausgehend von einer gattungsgemäßen Bodenverdichtungsmaschine umfasst das erfindungsgemäße Verfahren in einem Schritt a) zunächst ein Ermitteln wenigstens eines Wertes wenigstens eines zur Bodenverdichtungsmaschine externen Umgebungsparameters. Zum direkten oder indirekten Ermitteln des wenigstens einen Wertes des externen Umgebungsparameters kann die Bodenverdichtungsmaschine einen oder mehrere geeignete Sensoren als Teil einer Sensoreinrichtung aufweisen. Ergänzend oder alternativ zu einer tatsächlichen direkten oder indirekten Messung des aktuellen Wertes des externen Umgebungsparameters kann dieser auch aufgrund beispielsweise eines geeigneten Modells berechnet bzw. prognostiziert werden. Dies kann beispielsweise auf Grundlage eines, insbesondere positionsabhängigen, Temperaturmodells des Bodenuntergrundes und beispielsweise der Kenntnis einer aktuellen Außentemperatur, einer Zeitdifferenz oder ähnlichem erfolgen. Hierauf aufbauend kann dann in Abhängigkeit von der Zeit beispielsweise ein Abkühlverhalten des Bodenuntergrundes bestimmt und daraus zu einem gegebenen Zeitpunkt eine (wahrscheinlich) aktuell vorliegende Temperatur des Bodens, beispielsweise des Kerns und/oder der Oberfläche einer Asphaltmatte, ermittelt werden. Unter einem externen Umgebungsparameter wird konkret insbesondere ein Zustandswert eines Bereiches oder Punktes verstanden, der nicht Teil der Bodenverdichtungsmaschine selbst ist, sondern außerhalb der Bodenverdichtungsmaschine liegt. Dies kann insbesondere ein Bereich und/oder Punkt sein, der sich in eine Fahrrichtung der Bodenverdichtungsmaschine vor der Bodenverdichtungsmaschine befindet, insbesondere in Bezug auf eine aktuelle Fahrrichtung der Bodenverdichtungsmaschine vor der Bodenverdichtungsmaschine. Dies ist mit anderen Worten somit vorzugsweise ein Bereich und/oder Punkt, der in der aktuellen Fahrspur der Bodenverdichtungsmaschine in Fahrrichtung vor der Bodenverdichtungsmaschine liegt und somit bei einer Fortsetzung der Bewegung von der Bodenverdichtungsmaschine überfahren werden wird. Die aktuelle Fahrrichtung kann sich aus den aktuellen Fahreinstellungen der Bodenverdichtungsmaschine ergeben. Zur Ermittlung der aktuellen Fahrrichtung kommt es somit nicht zwingend darauf an, dass sich die Bodenverdichtungsmaschine auch tatsächlich in diese Richtung bewegt. Entscheidend kann zunächst sein, welche Fahrrichtung, beispielsweise durch ein Bedienelement und/oder ein Steuerprogramm, vorgegeben wird bzw. ob sich die Bodenverdichtungsmaschine in einem Vorwärts- oder Rückwärtsfahrmodus befindet. Dies kann beispielsweise über die Stellung eines Bedienelementes und/oder aus einem Steuerprogramm einer Maschinensteuerung, die Teil der Steuereinheit sein kann, ermittelt werden. Ergänzend oder alternativ ist es auch möglich, dass die aktuelle Fahrrichtung der Bodenverdichtungsmaschine mithilfe eines oder mehrerer Sensoren ermittelt wird, wenn sich die Bodenverdichtungsmaschine aktuell tatsächlich in diese Fahrrichtung bewegt. Dies kann beispielsweise mittels einer Kamera, eines im Antriebsstrang der Bodenverdichtungsmaschine angeordneten Bewegungs- und/oder Bewegungsrichtungssensors oder ähnlichem erfolgen.

Bei dem wenigstens einen externen Umgebungsparameter kann es sich besonders um einen Bodenparameter bzw. um eine Eigenschaft des zu verdichtenden Bodens handeln. Ganz besonders kommen hier physikalische Eigenschaften des Bodenuntergrundes in Betracht, die einen Einfluss auf das Verdichtungsverhalten des Bodenuntergrundes beim Überfahren durch die Bodenverdichtungsmaschine haben. Dies können beispielsweise eine plastische Verformbarkeit, ein Elastizitätsmodul, ein Verdichtungsgrad, eine Steifigkeit, ein Rollwiderstand und/oder ein mit einer oder mehrerer dieser Bodeneigenschaften korrelierender Wert sein. Besonders geeignet ist eine Temperatur des in Richtung der Fahrrichtung der Bodenverdichtungsmaschine vor der Bodenverdichtungseinrichtung, insbesondere vor der gesamten Bodenverdichtungsmaschine, liegenden Bodenuntergrundes, insbesondere einer Asphaltmatte, wie nachstehend noch näher beschrieben. Der wenigstens eine Wert des wenigstens einen zur Bodenverdichtungsmaschine externen Umgebungsparameters, dessen Erfassung kontinuierlich oder intervallartig erfolgen kann, kann der Steuereinheit über eine Signalleitung kabellos oder auch kabelgebunden zugeführt werden.

Für das erfindungsgemäße Verfahren ist es weiter vorgesehen, dass in einem Schritt b) ein Festlegen eines Wertes einer maximal zulässigen Soll-Beschleunigung der Bodenverdichtungsmaschine in Abhängigkeit von dem ermittelten wenigstens einen Wert des externen Umgebungsparameter durch die Steuereinheit erfolgt. Dazu kann ein geeigneter Steueralgorithmus in der Steuereinheit hinterlegt sein. Ergänzend oder alternativ kann hier auch auf ein oder mehrere Kennfelder, Kennlinien oder vergleichbares zurückgegriffen werden. Es kann zudem ein Lernmodus vorgesehen sein, indem beispielsweise der Bediener manuell für wenigstens einen aktuell vorliegenden externen Umgebungsparameter eine maximal zulässige Soll-Beschleunigung vorgibt und hiervon ausgehend ein Steueralgorithmus die maximal zulässige Soll-Beschleunigung für demgegenüber variierende Werte des oder der Umgebungsparameter variiert, beispielsweise extrapoliert. Der Lernmodus kann auch mittels maschinellen Lernens erfolgen.

In einem Schritt c) ist es vorgesehen, dass ein Erfassen eines Wertes einer Ist-Beschleunigung oder einer manuellen Beschleunigungsvorgabe der Bodenverdichtungsmaschine durchgeführt wird. Dieser Ist-Wert der Beschleunigung bzw. diese Ist-Beschleunigung kann direkt oder indirekt über einen oder mehrere geeignete Sensoren in der Bodenverdichtungsmaschine selbst ermittelt werden, beispielsweise mittels eines Drehzahlsensors an einer oder mehreren der Bodenverdichtungseinrichtungen und/oder einem diese antreibenden Element, und/oder auch unter Rückgriff auf die Außenumgebung, beispielsweise mittels einer Kamera und einer geeigneten Bildverarbeitungssoftware (beispielsweise Bildvergleichsverfahren). Die manuelle Beschleunigungsvorgabe ist eine Bedienervorgabe bzw. eine Wunschbeschleunigung eines Bedieners und kann anhand einer Bedienelementstellung, beispielsweise Fahrhebelstellung, und/oder einer sonstigen Steuervorgabe ermittelt werden. Die Beschleunigungsvorgabe betrifft somit einen Wert einer tatsächlichen Beschleunigung, der gemäß der aktuellen Steuervorgabe noch erreicht werden soll. Die Ist-Beschleunigung der Bodenverdichtungsmaschine bezeichnet dagegen den aktuellen tatsächlich vorliegenden Beschleunigungswert der Bodenverdichtungsmaschine. Es kann auch vorgesehen sein, dass im Schritt c) (und auch in den hierzu relevanten Folgeschritten) sowohl der Wert der Ist-Beschleunigung als auch der Wert der manuellen Beschleunigungsvorgabe erfasst wird und beide Werte in den Folgeschritten berücksichtigt werden.

Ist die Ist-Beschleunigung ermittelt, kann in einem Schritt d) ein Prüfen durch die Steuereinheit erfolgen, ob der Wert der Ist-Beschleunigung und/oder der manuellen Beschleunigungsvorgabe den Wert der maximalen Soll-Beschleunigung überschreitet. Dies tritt in Betriebssituationen auf, in denen die Fahrgeschwindigkeit der Bodenverdichtungsmaschine zu schnell geändert werden soll oder geändert wird, d.h. zu zügig erhöht oder abgebremst wird, oder geändert werden würde.

Für den Fall, dass ein Wert der Ist-Beschleunigung und/oder der manuellen Beschleunigungsvorgabe den Wert der maximalen Soll-Beschleunigung überschreitet, ist es nun im Schritt e) vorgesehen, dass ein Auslösen einer Gegenmaßnahme durch die Steuereinheit erfolgt. Diese Gegenmaßnahme kann darin bestehen, dass die Ist-Beschleunigung idealerweise soweit abgesenkt wird, dass sie die ermittelte maximale Soll-Beschleunigung nicht überschreitet. Im Falle einer Fahrgeschwindigkeitserhöhung kann dies somit beispielsweise eine Verlangsamung der Geschwindigkeitszunahme pro Zeiteinheit oder die Aufrechterhaltung einer aktuellen Fahrgeschwindigkeit sein. Im Falle einer Reduktion der Fahrgeschwindigkeit kann dies eine Verzögerung eines Bremsvorgangs sein. Im Fall einer auf einer manuellen Beschleunigungsvorgabe beruhenden Gegenmaßnahme kann das Auslösen einer Gegenmaßnahme beispielsweise eine Korrektur des tatsächlich durchgeführten Beschleunigungsvorgangs sein. Gibt der Benutzer beispielsweise manuell eine sprunghafte Geschwindigkeitsänderung vor, die üblicherweise zu einer betragsmäßig hohen Ist-Beschleunigung führen würde, kann die Gegenmaßnahme darin bestehen, dass die tatsächlich durchgeführte Beschleunigung gegenüber der Benutzervorgabe verringert wird, um sicherzustellen, dass der Wert der maximalen Soll-Beschleunigung aus dem Schritt b), der abhängig von dem wenigstens einen ermittelten Wert des externen Umgebungsparameters ist, bei einer Umsetzung der Bedienervorgabe nicht überschritten werden wird. **In** diesem Fall beschleunigt die Bodenverdichtungsmaschine somit langsamer als sie es gemäß Benutzervorgabe tun würde und auch könnte.

Insgesamt wird mit dem erfindungsgemäßen Verfahren somit erreicht, dass übermäßige Geschwindigkeitsänderungen der auf dem Bodenuntergrund abrollenden Bodenverdichtungseinrichtung in Abstimmung auf den bzw. in Abhängigkeit von dem externen Umgebungsparameter vermieden werden. Gleichzeitig kann, sofern der Umgebungsparameter dies zulässt, die Bodenverdichtungsmaschine vergleichsweise schnell beschleunigt werden bzw. ein übervorsichtiges Anfahren und Anhalten kann vermieden werden, ohne dass dadurch unerwünschte Unregelmäßigkeiten in den Bodenuntergrund durch die Bodenverdichtungsmaschine eingebracht werden. Insgesamt kann auf diese Weise der Arbeitsprozess der Bodenverdichtungsmaschine daher effizienter durchgeführt werden.

In Bezug auf die Ist- und Soll-Beschleunigung kann auf Absolutwerte zurückgegriffen werden. Relevant ist dann somit lediglich der Betragsunterschied der aktuellen oder vorgegebenen Beschleunigung gegenüber Null bzw. einer stehenden oder mit konstanter Fahrgeschwindigkeit fahrenden Bodenverdichtungsmaschine. Wenn vorliegend somit ohne weitergehende Angaben von einem Überschreiten einer Soll-Beschleunigung die Rede ist, bezieht sich dies auf den jeweils vorliegenden Absolutbetrag der Ist-Beschleunigung. Dies umfasst offensichtlich auch Lösungen, bei denen bei einer positiven Beschleunigung eine maximale positive Soll-Beschleunigung überschritten und bei einer negativen Beschleunigung bzw. einem Bremsen eine maximale negative Soll-Beschleunigung unterschritten wird. Eine Differenzierung zwischen einer positiven und einer negativen Beschleunigung kann beispielsweise über eine zeitliche Betrachtung erfolgen. Eine Beschleunigung im Sinne der Erfindung betrifft somit insbesondere ein Abbremsen der Bodenverdichtungsmaschine. Messwerte sind vorliegend insbesondere aktuelle Werte bzw. aktuell ermittelte Werte, insbesondere Ist-Werte.

Ein besonders geeigneter externer Umgebungsparameter zur Nutzung im erfindungsgemäßen Verfahren ist die Temperatur des Bodenuntergrundes, insbesondere die Temperatur einer von der Bodenverdichtungsmaschine zu überfahrenden Asphaltmatte. Es ist daher bevorzugt, wenn im Schritt a) das Ermitteln einer Temperatur des zu verdichtenden Bodenuntergrundes erfolgt, insbesondere durch die Bodenverdichtungsmaschine selbst, beispielsweise mittels eines geeigneten Temperatursensors. Die Ermittlung der Temperatur kann insbesondere positionsabhängig erfolgen, wozu die Bodenverdichtungsmaschine einen geeigneten Positionsbestimmungssensor, beispielsweise einen GPS-Empfänger, aufweisen kann.

Es kann auf die Kerntemperatur einer zu verdichtenden Bodenschicht zurückgegriffen werden, beispielsweise einer Asphaltmatte. Die aktuelle, insbesondere positionsabhängige, Kerntemperatur kann über ein Temperaturmodell modelliert bzw. ermittelt werden. Dazu kann es hilfreich sein, wenn bekannt ist, wann und mit welcher Temperatur die Asphaltmatte an einer bestimmten Position ausgelegt worden ist. Hiervon ausgehend kann dann, beispielsweise mittels eines geeigneten Algorithmus, eine Abkühlkurve der Asphaltmatte bzw. des Kerns derselben berechnet werden, insbesondere auch unter Einbeziehung eines oder mehrerer weiterer externer Umgebungsparameter, wie beispielsweise einer Umgebungsaußentemperatur, einer Windstärke oder sonstigen Wetterbedingungen. In einer bevorzugten Weiterbildung des erfindungsgemäßen Verfahrens kann es somit vorgesehen sein, dass das Ermitteln im Schritt a) ein Ermitteln einer, insbesondere wahrscheinlichen, Ist-Temperatur des zu verdichtenden Bodenuntergrundes unter Berücksichtigung eines Temperaturmodells des zu verdichtenden Bodenuntergrundes umfasst.

Ergänzend oder alternativ ist es für das Ermitteln im Schritt a) jedoch auch möglich, wenn ein Erfassen einer Ist-Temperatur einer, insbesondere einer in Richtung der, insbesondere aktuellen, Fahrrichtung der Bodenverdichtungsmaschine vor der Bodenverdichtungseinrichtung liegenden, Bodenoberfläche mithilfe einer Sensoreinrichtung erfolgt. In diesem Fall wird somit eine aktuelle Oberflächentemperatur von der Bodenverdichtungsmaschine selbst in ihrer unmittelbaren Nähe ermittelt. Dieser Temperaturwert allein kann bereits ausreichend sein, um im Schritt b) eine maximal zulässige Soll-Beschleunigung der Bodenverdichtungsmaschine festzulegen. Es kann vorteilhaft sein, wenn an dieser Stelle tatsächlich ausschließlich die aktuelle Oberflächentemperatur durch die Bodenverdichtungsmaschine ermittelt und im erfindungsgemäßen Verfahren herangezogen wird. Auf diese Weise kann das erfindungsgemäße Verfahren autark von jeglicher weiteren Einrichtung durch die Bodenverdichtungsmaschine selbst durchgeführt werden. Zum Messen können eine oder mehrere Sensoren als Teil einer Sensoreinrichtung an der Bodenverdichtungsmaschine angeordnet sein, wobei es bevorzugt ist, wenn das Messen der aktuellen Temperatur der Oberfläche des Bodenuntergrundes kontaktlos, beispielsweise mittels eines Infrarot-Temperatursensors, insbesondere einer Wärmebildkamera, erfolgt. Die Messstelle auf der Bodenoberfläche befindet sich idealerweise im aktuellen Fahrweg der Bodenverdichtungsmaschine in Richtung der aktuellen Fahrrichtung gesehen praktisch unmittelbar, insbesondere nur wenige Zentimeter, beispielsweise maximal 50 cm, vor der Bodenverdichtungseinrichtung.

Grundsätzlich ist es möglich, dass die Steuereinheit zur Durchführung des erfindungsgemäßen Verfahrens derart ausgebildet ist, dass für eine positive Beschleunigung und für eine negative Beschleunigung verschiedene maximal zulässige Soll-Beschleunigungen vorgegeben werden. Im Schritt b) wird dann somit ein Wert der maximal zulässigen Soll-Beschleunigung für eine positive Beschleunigung und ein Wert der maximal zulässigen Soll-Beschleunigung für eine negative Beschleunigung separat festgelegt, wobei sich die Werte vom Absolutwert her zueinander unterscheiden können. Dies kann insbesondere dann sinnvoll sein, wenn die aktuellen Gegebenheiten dazu führen, dass die Risiken zur Erzeugung von Oberflächenunregelmäßigkeiten aufgrund einer Geschwindigkeitsänderung sich zwischen einem Abbremsen und einem Erhöhen der Fahrgeschwindigkeit unterscheiden. Es ist aber auch möglich, dass im Schritt b) ein Absolutwert der maximal zulässigen Soll-Beschleunigung durch die Steuereinheit erniedrigt wird, wenn die ermittelte Temperatur des zu verdichtenden Bodenuntergrundes eine Temperaturschwelle überschreitet und umgekehrt. Diese Verfahrensweiterbildung unterscheidet somit nicht zwischen einer positiven und einer negativen Beschleunigung.

Beim Festlegen eines Wertes einer maximal zulässigen Soll-Beschleunigung der Bodenverdichtungsmaschine im Schritt b) können ergänzend ein oder mehrere weitere Parameter mit berücksichtigt werden. Diese können beispielsweise von dem Bediener manuell vorgegeben werden oder auch von anderer Stelle, beispielsweise einer anderen Baumaschine und/oder einem zentralen Baustellenmanagementserver bzw. Remote-Server, insbesondere kabellos, an die Steuereinheit übermittelt werden. Dies kann beispielsweise eine Schichtdicke einer Asphaltmatte, eine Zusammensetzung des Bodenuntergrundes, insbesondere einer Asphaltmatte, ein Splittauftrag, der Zeitpunkt, zu dem eine unter der aktuellen Oberflächenschicht liegende Schicht ausgebracht worden ist, bzw. der zeitliche Abstand zum aktuellen Zeitpunkt, eine Temperatur des Bodenuntergrundes, auf den eine Asphaltmatte ausgelegt worden ist, insbesondere kurz bevor oder während die Asphaltmatte auf diesem Bodenuntergrund abgelegt worden ist, der Verdichtungszustand, beispielsweise Verdichtungsgrad, des eine Asphaltmatte tragenden Bodenuntergrundes oder ähnliches sein. Auch diese zusätzlichen Parameter können verknüpft mit Positionsdaten sein.

Das erfindungsgemäße Verfahren kann auch das Durchführen einer Positionsbestimmung der Bodenverdichtungsmaschine mit umfassen, beispielsweise mittels eines geeigneten und an sich im Stand der Technik bekannten Verfahrens zur Positionsbestimmung. Dies kann unter anderem mithilfe eines GPS-Empfängers und/oder unter Rückgriff auf ein oder mehrere Totalstationen erfolgen. Eine Positionsbestimmung kann einerseits zu Dokumentationszwecken sinnvoll sein. Andererseits kann dadurch auch die Einbindung weiterer externer Informationen erleichtert werden, beispielsweise eine Zuordnung von Parametern, die mit Positionsdaten verknüpft sind, zur aktuellen Ist-Position der Bodenverdichtungsmaschine.

Die konkrete Ausgestaltung des Schritts e) kann variieren. So kann die Gegenmaßnahme im Schritt e) beispielsweise ein Ausgeben eines akustischen und/oder optischen Signals an einen Bediener der Bodenverdichtungsmaschine umfassen. Ein akustisch wahrnehmbares Signal kann beispielsweise ein Signalton oder eine Sprachausgabe sein. Ein optisch bzw. visuell wahrnehmbares Signal kann insbesondere eine Anzeige, beispielsweise auf einem Anzeigebildschirm oder ähnlichem, sein. Der angezeigte Informationsinhalt kann lediglich in der Anzeige dahingehend bestehen, dass die Bodenverdichtungsmaschine aktuell zu schnell beschleunigt wird. Alternativ kann auch die aktuell ermittelte maximal zulässige Soll-Beschleunigung an sich angezeigt werden. Diese Arten von Gegenmaßnahmen haben somit eher Vorschlagscharakter und stellen somit eher passive Bedienempfehlungen an den Bediener der Bodenverdichtungsmaschine dar.

Ergänzend oder alternativ kann die Gegenmaßnahme im Schritt e) ein Anpassen der Bedieneigenschaften eines durch einen Bediener der Bodenverdichtungsmaschine zu betätigenden Bedienelementes umfassen. Die kann beispielsweise dadurch erreicht werden, dass die Stellkurve eines Bedienelementes an die maximal zulässige Soll-Beschleunigung angepasst wird und/oder die Änderung der Fahrgeschwindigkeit von einer Ist-Geschwindigkeit hin zu einer Soll-Geschwindigkeit von der Steuereinheit an sich aktiv angepasst wird. Verstellt der Bediener bei stehender Bodenverdichtungsmaschine beispielsweise ein Bedienelement auf Vollgas bzw. auf eine bestimmte Zielgeschwindigkeit, kann die Steuereinheit den zum Erreichen der Zielgeschwindigkeit erforderlichen Beschleunigungsvorgang unter Berücksichtigung der aktuell maximal zulässigen Soll-Beschleunigung anpassen. Für ein Abbremsen der Bodenverdichtungsmaschine kann in gleicher Weise verfahren werden. Es ist allerdings sinnvoll, dass für den Fall eine erforderlichen Notbremsung der von der Steuereinheit gesteuerte Beschleunigungsvorgang stets manuell außer Kraft gesetzt werden kann bzw. die Auslösung einer Notbremsung durch den Bediener immer möglich ist, beispielsweise über eine sprunghafte Betätigung eines Bremselementes und/oder die Betätigung einer Notbremseinrichtung, und diese Bremseingabe durch den Bediener stets gegenüber der Steuerung der Beschleunigung durch die Steuereinheit priorisiert ist.

Eine weitere Gegenmaßnahme im Schritt e) kann ergänzend oder alternativ ein direkter und damit autonomer Eingriff der Steuereinheit in eine Fahrgeschwindigkeitssteuerung der Bodenverdichtungsmaschine sein. Dies kann beispielsweise ein Eingriff in eine Motorsteuerung und/oder in eine Bremseinrichtung sein. Es kann somit auch vorgesehen sein, dass die Steuereinheit von sich aus, insbesondere ohne zusätzliche manuelle Steuereingaben, eine Änderung der Beschleunigung auslöst und steuert.

Gemäß einer besonders bevorzugten Weiterbildung des erfindungsgemäßen Verfahrens kann während des Arbeitsbetriebs der Bodenverdichtungsmaschine in Richtung einer Fahrrichtung der Bodenverdichtungsmaschine ein Überwachen auf im Fahrweg der Bodenverdichtungsmaschine befindliche Hindernisse mithilfe einer Hinderniserkennungsvorrichtung erfolgen. Mögliche Ausgestaltungen einer Hinderniserkennungsvorrichtung sind beispielsweise in der DE102021002728A1 offenbart. Dies kann beispielsweise mithilfe eines oder mehrerer Abstandssensoren, einer oder mehrerer Kameras und geeigneter Bildverarbeitungssoftware bzw. Bildverarbeitungscomputerprogramme und/oder über das Erkennen geolokalisierter virtueller Grenzen ("Geofencing"), beispielsweise mithilfe eines Positionsbestimmungssensors, erfolgen. Wesentlich im Zusammenhang mit der vorliegenden Erfindung ist nun, dass bei einer Erkennung eines im Fahrweg der Bodenverdichtungsmaschine befindlichen Hindernisses ein Ermitteln eines erforderlichen Bremsweges unter Berücksichtigung einer Ist-Geschwindigkeit der Bodenverdichtungsmaschine und des Wertes der maximal zulässigen Soll-Beschleunigung erfolgen kann. Die Steuereinheit ermittelt somit vorausschauend anhand eines sich der Bodenverdichtungsmaschine annähernden Hindernisses die Länge eines Bremsweges unter Berücksichtigung der aktuellen Betriebsvorgaben und -bedingungen. Hierauf basierend kann das Auslösen einer Gegenmaßnahme durch die Steuereinheit, zumindest spätestens, dann erfolgen, wenn der Abstand der Bodenverdichtungsmaschine maximal gleich groß ist als der ermittelte erforderliche Bremsweg. Damit ist sichergestellt, dass die Bodenverdichtungsmaschine unter Einhaltung der aktuell vorgegebenen maximal zulässigen Soll-Beschleunigung noch rechtzeitig vor dem Hindernis zum Stehen kommt.

Ideal ist es jedoch, wenn das Ermitteln des erforderlichen Bremsweges das Hinzufügen einer, insbesondere von der Ist-Geschwindigkeit der Bodenverdichtungsmaschine abhängigen, Bremswegreserve und/oder Bremszeitreserve mit umfasst. Diese Bremswegreserve stellt somit einen Wegstreckenpuffer dar, der dem vorhergehend ermittelten des minimal erforderlichen Bremsweges hinzugefügt wird. Die Bremszeitreserve stellt in zeitlicher Hinsicht einen Puffer dar, der dem Zeitintervall, das zur Durchführung des vorhergehend ermittelten minimal erforderlichen Bremsweges nötig ist, hinzugefügt wird. Auf diese Weise kann der Bremsvorgang zuverlässig unter den gegebenen Betriebsbedingungen durchgeführt werden. Die jeweils konkrete Bremsweg-/-zeitreserve kann konstant sein, wobei es jedoch bevorzugt ist, wenn das Ausmaß der Bremsweg-/-zeitreserve abhängig von der Ist-Geschwindigkeit variabel ist und damit dynamisch an beispielsweise die aktuelle Fahrgeschwindigkeit und/oder die aktuell maximal zulässige Soll-Beschleunigung angepasst wird. Je höher beispielsweise die aktuelle Ist-Geschwindigkeit ist, desto größer ist die Bremsweg-/-zeitreserve. Ergänzend oder alternativ kann das Ausmaß der Bremsweg-/-zeitreserve auch abhängig von der aktuell maximal zulässigen Soll-Beschleunigung variiert werden, wobei dann die Bremsweg-/-zeitreserve mit sinkender maximal zulässiger Soll-Beschleunigung zunimmt.

Eine besonders komfortable Weiterbildung des erfindungsgemäßen Verfahrens besteht darin, dass ein Steuern eines Reversiervorgangs durch die Steuereinheit erfolgt bzw. die Steuereinheit einen Reversiermodus aufweist. Ein Reversiervorgang umfasst ausgehend von einer sich mit einer, insbesondere definierten maximalen, Fahrgeschwindigkeit in eine aktuelle Fahrrichtung bewegenden Bodenverdichtungsmaschine ein Abbremsen der Bodenverdichtungsmaschine bis hin zum Stillstand und ein sich, insbesondere unmittelbar, daran anschließendes Beschleunigen der Bodenverdichtungsmaschine in die entgegengesetzte Fahrrichtung bis zum Erreichen einer Fahrgeschwindigkeit, insbesondere einer für den Reversiervorgang bzw. den Reversiermodus an sich vorgegebenen, zu erreichenden Fahrgeschwindigkeit. Dieser gesamte Vorgang, bei dem die Bodenverdichtungsmaschine somit aus einer Fahrrichtung kommend gestoppt wird und anschließend in die entgegengesetzte Fahrrichtung wieder abfährt, kann von der Steuereinheit idealerweise autonom durchgeführt werden. Auslösendes Ereignis hierfür kann beispielsweise das Erkennen eines sich der Bodenverdichtungsmaschine im aktuellen Fahrweg nähernden Hindernisses mit der Hinderniserkennungsvorrichtung oder auch eine manuelle Bedieneingabe durch einen Bediener sein. Es versteht sich, dass die im Reversiervorgang erforderlichen Beschleunigungen der Bodenverdichtungsmaschine unter Berücksichtigung der aktuell maximal zulässigen Soll-Beschleunigung erfolgen. Es kann auch vorgesehen sein, dass ergänzend oder alternativ dem Fahrer in einem Display der für unter den aktuellen Betriebsbedingungen erforderliche Weg für einen Reversiervorgang (Abbremsen bis zum Stillstand und erneutes Anfahren in die Gegenrichtung) angezeigt wird. Dies kann insbesondere mittels einer Einblendung in ein Echtzeit-Kamerabild einer Kamera erfolgen, die den vor der Bodenverdichtungsmaschine liegenden Fahrweg in Richtung der aktuellen Fahrrichtung aufnimmt. Auf diese Weise sieht der Bediener der Bodenverdichtungsmaschine in Echtzeit im Kamerabild, bis wohin sich die Bodenverdichtungsmaschine bewegen wird, wenn er akut einen Reversiervorgang einleitet. Unabhängig von einem Reversiervorgang kann auch in ein solches Kamerabild der Bremsweg eingeblendet werden, der unter Einhaltung der aktuell maximal zulässigen Soll-Beschleunigung erforderlich ist, um die Bodenverdichtungsmaschine bis zum Stillstand abbremsen zu können.

Ein weiterer Aspekt der Erfindung betrifft eine, insbesondere selbstfahrende, Bodenverdichtungsmaschine mit einer auf dem zu verdichtenden Bodenuntergrund abrollenden Bodenverdichtungseinrichtung und einer Steuereinheit. Hinsichtlich möglicher Ausgestaltungsmöglichkeiten der Bodenverdichtungsmaschine an sich wird zur Vermeidung von Wiederholungen auf die vorhergehenden Angaben Bezug genommen. Die Steuereinheit der Bodenverdichtungsmaschine ist zur Durchführung des erfindungsgemäßen Verfahrens ausgebildet.

Teil der Bodenverdichtungsmaschine ist eine Sensoreinrichtung mit wenigstens einem oder mehreren Sensoren. Die von der Sensoreinrichtung ermittelten Werte und/oder Sensorsignale können an die Steuereinheit übermittelt werden. Die Sensoreinrichtung kann dazu mit der Steuereinheit in Signalübertragungsverbindung stehen. Die Signalübertragungsverbindung kann kabellos oder kabelgebunden sein.

Konkret kann die Sensoreinrichtung einen Sensor umfassen, der zur Erfassung eines externen Umgebungsparameters ausgebildet ist. Dies kann beispielsweise ein Temperatursensor, insbesondere ein Oberflächentemperatursensor sein. Dieser kann besonders bevorzugt zur Erfassung einer Temperatur der Bodenoberfläche in Fahrrichtung, insbesondere unmittelbar, vor der Bodenverdichtungseinrichtung ausgebildet sein. Insbesondere kann die Bodenverdichtungsmaschine wenigstens zwei solcher Sensoren aufweisen, wobei der eine Sensor einen Bodenpunkt oder -bereich in Richtung der aktuellen Fahrrichtung vor der Bodenverdichtungseinrichtung erfasst und der andere Sensor einen Bodenpunkt oder -bereich entgegen der Richtung der aktuellen Fahrrichtung vor der Bodenverdichtungseinrichtung oder insbesondere vor einer zweiten Bodenverdichtungseinrichtung erfasst. Ideal ist es somit, wenn die Bodenverdichtungsmaschine wenigstens zwei Sensoren aufweist, die derart an der Bodenverdichtungsmaschine angeordnet sind, dass sie zusammen in eine aktuelle Fahrrichtung gesehen einen Bodenpunkt oder -bereich in Richtung der aktuellen Fahrrichtung vor und einen Bodenpunkt oder - bereich hinter der der Bodenverdichtungsmaschine erfassen. Ergänzend oder alternativ ist es auch möglich, dass der Sensor einen Bodenpunkt oder -bereich erfasst, der in eine Fahrrichtung gesehen zwischen zwei hintereinander angeordneten Bodenverdichtungseinrichtungen, konkret zwischen einer vorderen und einer hinteren Bodenverdichtungseinrichtung, und damit bei einer Projektion in eine virtuelle horizontale Ebene unterhalb der Bodenverdichtungsmaschine liegt.

Ergänzend oder alternativ kann die Sensoreinrichtung einen Positionsbestimmungssensor umfassen, der zur Erfassung der Position der Bodenverdichtungsmaschine in einem Referenzkoordinatensystem ausgebildet ist. Dies kann beispielsweise ein GPS-Empfänger sein. Dies ermöglicht die Erstellung und Nutzung positionsabhängiger Daten und Parameter. So kann insbesondere bei einem Rückgriff auf ein Temperaturmodell zur Ermittlung einer aktuellen Temperatur einer Asphaltmatte als externen Umgebungsparameter die Ermittlung einer aktuellen Position der Bodenverdichtungsmaschine die Zuordnung zu lokalen, berechneten Temperaturwerten ermöglichen.

Die Sensoreinrichtung kann weiter ergänzend oder alternativ einen Sensor zur Hinderniserkennung eines in Fahrrichtung vor der Bodenverdichtungsmaschine befindlichen Bereiches umfassen. Ein solcher Sensor kann beispielsweise ein Lidar-Sensor, ein Abstandssensor, ein Scanner, eine Kamera oder ähnliches sein. Teil des Sensors und/oder der Steuereinheit kann eine geeignete Verarbeitungssoftware, insbesondere Bildverarbeitungssoftware bzw. Bildverarbeitungscomputerprogramm sein, mit deren Hilfe anhand der verfügbaren Sensordaten ein oder mehrere im Fahrweg der Bodenverdichtungsmaschine liegende Hindernisse identifizierbar bzw. detektierbar sind. Im Fall des Einsatzes einer Bodenverdichtungsmaschine ist dies sogar vergleichsweise einfach möglich, da die zu verdichtende Bodenoberfläche, insbesondere Asphaltmatte, üblicherweise bereits vergleichsweise plan ausgebildet ist und sich auf diese Weise Hindernisse verhältnismäßig deutlich in der Fahrspur abzeichnen. Der oder die Sensoren sind ferner idealerweise zur räumlichen Hinderniserfassung ausgebildet, beispielsweise durch Nutzung einer Stereo- oder 3D-Kamera, um einen aktuellen Abstand von der Bodenverdichtungsmaschine zum detektierten Hindernis zu bestimmen.

Die Bodenverdichtungsmaschine kann einen oder mehrere Beschleunigungssensoren als Teil der Sensoreinrichtung aufweisen. Der Beschleunigungssensor ist zur direkten oder indirekten Ermittlung einer Ist-Beschleunigung der Bodenverdichtungsmaschine in oder entgegen eine Fahrrichtung ausgebildet. Ergänzend oder alternativ kann eine Ist-Beschleunigung der Bodenverdichtungsmaschine auch aus anderen Bewegungsparametern der Bodenverdichtungsmaschine abgeleitet werden, beispielsweise einer Geschwindigkeitsänderung und/oder einer Positionsänderung, jeweils abhängig von der Zeit. Auch eine Ermittlung der Beschleunigung mittels einer Kamera und einer Bildverarbeitungssoftware ist möglich, beispielsweise über ein Bildvergleichsverfahren zeitlich nacheinander aufgenommener Bilder.

Die Sensoreinrichtung kann auch einen Fahrgeschwindigkeitssensor aufweisen. Dieser kann zur direkten oder indirekten Ermittlung der Ist-Fahrgeschwindigkeit der Bodenverdichtungsmaschine herangezogen werden. Beispielsweise kann dies ein Drehzahlsensor sein, der die Drehzahl einer der Bodenverdichtungseinrichtungen ermittelt. Auch eine Ermittlung der Fahrgeschwindigkeit mittels einer Kamera und einer Bildverarbeitungssoftware ist möglich, beispielsweise über ein Bildvergleichsverfahren zeitlich nacheinander aufgenommener Bilder.

Die vorliegend vorgeschlagene Festlegung einer aktuell maximal zulässigen Soll-Beschleunigung kann dazu genutzt werden, einen Bediener, insbesondere beispielsweise während eines Reversiervorgangs, zu unterstützen und beispielsweise der Durchführung zu abrupter Geschwindigkeitsänderungen, insbesondere Abbremsungen der Bodenverdichtungsmaschine, entgegenzuwirken. Insbesondere hierzu kann es vorteilhaft sein, wenn die Bodenverdichtungsmaschine eine Signalisiereinrichtung umfasst, die zur Ausgabe eines Signals ausgebildet ist, wenn ein Wert der Ist-Beschleunigung den Wert der aktuell maximal zulässigen Soll-Beschleunigung über- und/oder unterschreitet, im Fall der Nutzung von Absolutwerten für die aktuell maximal zulässigen Soll-Beschleunigung stets überschreitet. Das Signal kann beispielsweise ein durch den Bediener der Bodenverdichtungsmaschine akustisch wahrnehmbares Signal sein, beispielsweise ausgegeben über eine Hupe, einen Lautsprecher oder ähnliches. Ergänzend oder alternativ kann hierzu allerdings auch auf die Ausgabe eines optisch bzw. visuell durch den Bediener der Bodenverdichtungsmaschine wahrnehmbaren Signals zurückgegriffen werden, beispielsweise ein oder mehrere Warnlampen, ein, insbesondere innerhalb eines Fahrstandes angeordneter, Anzeigebildschirm oder ähnliches. Insbesondere ein Anzeigebildschirm kann auch dazu genutzt werden, eine Fahrwegprognose und/oder den unter den aktuellen Betriebsbedingungen, insbesondere unter Berücksichtigung der aktuellen maximal zulässigen Soll-Beschleunigung, vorliegenden Mindestbremsweg, um die Bodenverdichtungsmaschine aus einem aktuellen Fahrbetrieb mit einer aktuellen Fahrgeschwindigkeit bis hin zu einem Stillstand der Bodenverdichtungsmaschine abzubremsen, anzuzeigen. Die Steuereinheit umfasst in diesem Fall eine Prognosefunktion, die derart ausgebildet ist, dass sie aus den vorhandenen Betriebsparametern und unter Berücksichtigung der aktuellen maximal zulässigen Soll-Beschleunigung einen Mindestbremsweg ermittelt und diesen beispielsweise als Distanzangabe anzeigt und/oder in ein Echtzeit-Kamerabild einblendet.

Erfindungsgemäß ist es vorgesehen, dass die Bodenverdichtungsmaschine eine durch einen Bediener der Bodenverdichtungsmaschine betätigbare Auslöseeinrichtung umfasst, die derart ausgebildet ist, dass nach einer Betätigung des Auslöseeinrichtung durch den Bediener ein Reversiervorgang der Bodenverdichtungsmaschine mit einem Abbremsen der Bodenverdichtungsmaschine aus einer Fahrrichtung bis zum Stillstand und einem anschließenden Beschleunigen der Bodenverdichtungsmaschine in eine Fahrrichtung von der Steuereinheit gesteuert wird, ohne dass dabei eine maximale Soll-Beschleunigung und/oder Soll-Beschleunigungsbereich über- und/oder unterschritten wird. Mithilfe einer Betätigung der Auslöseeinrichtung kann somit ein mithilfe der Steuereinheit automatisierter Reversiervorgang eingeleitet werden, bei dem durch die Steuereinheit sichergestellt wird, dass die aktuell maximal zulässige Soll-Beschleunigung nicht über- und/oder unterschritten wird. Dazu kann es vorgesehen sein, dass es erforderlich ist, dass der Bediener die Auslöseeinrichtung aus Sicherheitsgründen über den gesamten, von der Steuereinheit selbsttätig gesteuerten Reversiervorgang die Auslöseeinrichtung, wie beispielsweise ein Druckknopf oder ähnliches, betätigt halten muss. Unterbricht er die Betätigung, kann es vorgesehen sein, dass die Steuereinheit eine Notbremsung durchführt.

Gemäß einer weiteren bevorzugten Ausführungsform umfasst die Bodenverdichtungsmaschine ein durch einen Bediener der Bodenverdichtungsmaschine betätigbares Bedienelement zur Änderung der Geschwindigkeit der Bodenverdichtungsmaschine. Dies kann beispielsweise ein manuell betätigbarer Steuerhebel, ein Joystick oder ein Pedal sein. Die Steuereinheit ist hiervon ausgehend nun derart ausgebildet ist, dass sie über das Bedienelement eingegebene Steuereingaben durch den Bediener an die maximal zulässige Soll-Beschleunigung der Bodenverdichtungsmaschine anpasst. Wird beispielsweise das Bedienelement vom Bediener auf eine maximale Beschleunigung verstellt bzw. maximal ausgelenkt, passt die Steuereinheit die von der Bodenverdichtungsmaschine durchgeführte Beschleunigung an die aktuell maximal zulässige Soll-Beschleunigung an. Dies kann somit dazu führen, dass bei ein und derselben Auslenkung bzw. Lageänderung des Bedienelementes verschiedene Beschleunigungen durchgeführt werden, abhängig von der jeweils aktuell maximal zulässigen Soll-Beschleunigung. Dies kann beispielweise über einen Eingriff in die Motor- und/oder Antriebssteuerung der Bodenverdichtungsmaschine erfolgen, beispielsweise durch eine Begrenzung der Geschwindigkeits- /Beschleunigungsvorgabe innerhalb der Fahrsteuerung.

Grundsätzlich ist es möglich, dass die Steuereinheit zur Festlegung einer aktuell maximal zulässigen Beschleunigung für eine positive Beschleunigung und für eine negative Beschleunigung jeweils eine aktuell maximal zulässige Soll-Beschleunigung festlegt. Diese können vom Absolutwert her zueinander verschieden sein. Vorzugsweise ist die aktuell maximal zulässige negative Beschleunigung vom Absolutwert her dann kleiner als die aktuell maximal zulässige positive Beschleunigung.

Nachstehend wir die Erfindung anhand der in den Figuren angegebenen Ausführungsbeispielen näher erläutert. Es zeigen schematisch:
- Fig. 1: eine Seitenansicht auf eine Bodenverdichtungsmaschine vom Typ Tandemwalze;
- Fig. 2: eine Seitenansicht auf eine Bodenverdichtungsmaschine vom Typ Gummiradwalze;
- Fig. 3: eine Seitenansicht auf eine durch eine unsachgemäße Bremsbeschleunigung in eine Bodenoberfläche eingebrachte Unregelmäßigkeit;
- Fig. 4: eine Übersicht auf die Funktionsweise einer Steuereinheit;
- Fig. 5: ein Abbremsvorgang aus einer Fahrgeschwindigkeit bei vergleichsweise hoher Oberflächentemperatur des Bodenuntergrundes;
- Fig. 6: ein Abbremsvorgang aus einer Fahrgeschwindigkeit bei vergleichsweise mittlerer Oberflächentemperatur des Bodenuntergrundes;
- Fig. 7: ein Abbremsvorgang aus einer Fahrgeschwindigkeit bei vergleichsweise niedriger Oberflächentemperatur des Bodenuntergrundes;
- Fig. 8: eine Gegenüberstellung der Abbremskurven aus den Figuren 5 bis 7;
- Fig. 9: eine Kennlinie zur Bestimmung einer maximal zulässigen Soll-Beschleunigungen abhängig von einem ermittelten aktuellen externen Umgebungsparameter;
- Fig. 10: eine Seitenansicht auf eine Bremswegprognosefunktion;
- Fig. 11: eine Bildschirmansicht auf ein Kamerabild in Richtung einer aktuellen Fahrrichtung einer Bodenverdichtungsmaschine;
- Fig. 12: die Ansicht aus Fig. 11 mit eingeblendetem Bremsweg aus einer Fahrgeschwindigkeit bei einer vergleichsweise niedrigen Oberflächentemperatur des Bodenuntergrundes;
- Fig. 13: die Ansicht aus Fig. 11 mit eingeblendetem Bremsweg aus einer Fahrgeschwindigkeit bei einer vergleichsweise mittleren Oberflächentemperatur des Bodenuntergrundes;
- Fig. 14: die Ansicht aus Fig. 11 mit eingeblendetem Bremsweg aus einer Fahrgeschwindigkeit bei einer vergleichsweise hohen Oberflächentemperatur des Bodenuntergrundes; und
- Fig. 15: ein Ablaufdiagramm eines Verfahrens zur Optimierung des Beschleunigungsverhaltens einer selbstfahrenden Bodenverdichtungsmaschine.

Gleiche beziehungsweise gleich wirkende Bauteile sind in den Figuren mit dem gleichen Bezugszeichen gekennzeichnet. Sich wiederholende Bauteile sind nicht in jeder Figur gesondert beziffert.

Figur 1 zeigt eine Bodenverdichtungsmaschine 1 in einer Seitenansicht. Konkret handelt es sich um eine Tandemwalze, die knickgelenkt oder, wie in Fig. 1 gezeigt, schemelgelenkt sein kann. Die Bodenverdichtungsmaschine 1 umfasst eine in eine Vorwärtsrichtung F gesehen vordere und eine in die Vorwärtsrichtung F gesehen hintere Bodenverdichtungseinrichtung 2. Die Bodenverdichtungseinrichtungen 2 sind im vorliegenden Ausführungsbeispiel als Walzbandage, konkret Glattmantelwalzbandage, ausgebildet. Bei Kombiwalzen kann eine der beiden Bodenverdichtungseinrichtungen als Gummiradsatz ausgebildet sein. Im Innenraum der Bodenverdichtungseinrichtungen 2 können ein oder mehrere Schwingungserreger 3 angeordnet sein, insbesondere Unwuchterreger. Die Bodenverdichtungsmaschine kann einen Maschinenrahmen 4 als wesentliche Tragstruktur aufweisen. Die für den Fahr- und Arbeitsbetrieb erforderliche Antriebsenergie wird durch ein Primärantriebsaggregat 5 erzeugt, beispielsweise durch einen Verbrennungs- und/oder Elektromotor. Die Bodenverdichtungsmaschine bewegt sich im Fahrbetrieb in Vorwärtsrichtung F oder in die dazu entgegengesetzte Rückwärtsrichtung R aus eigenem Antrieb und ist daher selbstfahrend ausgebildet.

Teil der Bodenverdichtungsmaschine 1 kann eine Fahrerkabine 6 sein, die in Fahrrichtung F/R gesehen ungefähr in der Mitte der Bodenverdichtungsmaschine 1 angeordnet sein kann. In der Fahrerkabine 6 können ein Fahrersitz 7, eine Anzeigeeinrichtung 8 und/oder ein oder mehrere Bedienelemente 9 angeordnet sein, um den Fahr- und Arbeitsbetrieb der Bodenverdichtungsmaschine 1 durch einen Bediener steuern zu können. Die Bodenverdichtungsmaschine 1 kann ergänzend oder alternativ auch mithilfe einer Fernsteuerung fernsteuerbar oder autonom fahrend ausgebildet sein.

Fig. 2 zeigt ein weiteres Ausführungsbeispiel einer Bodenverdichtungsmaschine 1 in einer Seitenansicht, konkret eine Gummiradwalze, wobei nachstehend nur auf bestehende wesentliche Unterschiede hingewiesen wird und ansonsten auf die Beschreibung zur Bodenverdichtungsmaschine 1 aus der Fig. 1 Bezug genommen wird. Die Bodenverdichtungsmaschine 1 aus der Fig. 2 kann somit einen zur Bodenverdichtungsmaschine 1 aus Fig. 1 ähnlichen Aufbau aufweisen. Ein Unterschied besteht in der konkreten Ausgestaltung der Bodenverdichtungseinrichtungen 2, bei denen es sich bei einer Gummiradwalze um Gummiräder handelt. Es können jeweils mehr als drei Gummiräder als vordere und hintere Bodenverdichtungseinrichtungen 2 vorgesehen sein.

Die Aufgabe einer Bodenverdichtungsmaschine 1 besteht darin, einen Bodenuntergrund beim Überfahren zu verdichten und/oder eine Bodenoberfläche U zu formen, insbesondere zur glätten. Im Verdichtungs- bzw. Arbeitsbetrieb fährt die Bodenverdichtungsmaschine 1 dazu über die Bodenoberfläche U und verdichtet dabei den überfahrenen Bodenuntergrund statisch und/oder dynamisch. Dazu rollt die jeweilige Bodenverdichtungseinrichtung 2 auf der Bodenoberfläche U ab und dreht sich dabei um ihre jeweilige Rotationsachse A. Der primär zu verdichtende Bodenuntergrund kann insbesondere eine, beispielsweise von einem vorausfahrenden Straßenfertiger vergleichsweise kurz vorher ausgelegte und damit noch formbare, Asphaltmatte mit einer Schichtdicke D sein. In der Regel sind zum Erreichen einer ausreichenden Verdichtung des Bodenuntergrundes mehrere Überfahrten durch eine oder mehrere der Bodenverdichtungsmaschinen 1 erforderlich. Die Bodenverdichtungsmaschinen 1 fahren daher häufig mehrmals auf der Bodenoberfläche U hin und her und reversieren währenddessen ihre jeweils aktuelle Fahrrichtung. Dazu muss die mit einer Fahrgeschwindigkeit in eine Fahrrichtung fahrende Bodenverdichtungsmaschine 1 abgebremst bzw. negativ beschleunigt werden, bis sie zum Stillstand gelangt. Anschließend wird die Bodenverdichtungsmaschine 1 dann in die der einen Fahrrichtung entgegengesetzte andere Fahrrichtung, beispielsweise bis zum Erreichen einer gewünschten Soll-Fahrgeschwindigkeit, positiv beschleunigt. Im Zuge eines solchen Reversiervorgangs können beispielsweise auch ein Fahrersitz 7, eine Anzeigeeinrichtung 8 und/oder ein oder mehrere Bedienelemente 9 aus einer in die eine Fahrrichtung weisenden Position in eine in die andere Fahrrichtung weisende Position gedreht werden, insbesondere um 180°.

Insbesondere während eines solchen Reversiervorgangs besteht das Risiko, dass bei einem ungünstigen Bewegungsablauf Unregelmäßigkeiten in die Bodenoberfläche U durch die Bodenverdichtungsmaschine 1 eingebracht werden, was unerwünscht ist. Fig. 3 veranschaulicht dieses Phänomen beispielhaft anhand einer Bodenverdichtungseinrichtung in einer Seitenansicht. Aus der Fahrrichtung F kommend wird die Bodenverdichtungseinrichtung 2 bzw. die Bodenverdichtungsmaschine mit dieser Bodenverdichtungseinrichtung 2 abgebremst, wobei im vorliegenden Fall diese negative Beschleunigung so groß ist, dass die Bodenverdichtungseinrichtung 2 in Fahrrichtung F eine Materialwelle W aufschiebt, wodurch Bodenunregelmäßigkeiten entstehen. Diese sind durch die Abweichung vom ideal planen Verlauf V in der Figur 3 erkennbar. Dieses Phänomen tritt in vergleichbarer Weise auch dann auf, wenn die Bodenverdichtungsmaschine 1, insbesondere aus dem Stand heraus, zu stark in eine Fahrrichtung beschleunigt wird. Wie anfällig der Bodenuntergrund bzw. die Bodenoberfläche U für das Entwickeln von Unregelmäßigkeiten in der Bodenoberfläche U durch zu starke negative und positive Beschleunigungsvorgänge der Bodenverdichtungsmaschine 1 ist, kann von vielen Faktoren abhängen, wie beispielsweise dem Material und der Materialzusammensetzung des Bodenuntergrundes, der Temperatur des Bodenuntergrundes, dem Feuchtigkeitsgehalt des Bodenuntergrundes, dem Verdichtungsgrad bzw. einem Verdichtungszustand des Bodenuntergrundes, dem Zustand der Bodenoberfläche (Wasser- und/oder Schüttgutbelag), etc. Mit dem nachstehend noch näher beschriebenen Verfahren wird eine Möglichkeit zur Verfügung gestellt, das Beschleunigungsverhalten der Bodenverdichtungsmaschine 1 im Verdichtungsbetrieb zu Optimieren und insbesondere der Entstehung der in Fig. 3 gezeigten Unregelmäßigkeiten in der Bodenoberfläche U entgegenzuwirken.

Dazu kann die Bodenverdichtungsmaschine 1 eine Steuereinheit 10 aufweisen. Diese kann eine Computereinrichtung zur Durchführung des nachstehend noch näher beschriebenen Verfahrens mit einem geeigneten Computerprogramm aufweisen.

Es kann ferner eine Sensoreinrichtung 11 von der Bodenverdichtungsmaschine umfasst sein, die wenigstens einen oder mehrere Sensoren 12 zur Erfassung eines Wertes wenigstens eines externen Umgebungsparameters aufweist. Die von der Sensoreinrichtung 11 ermittelten Sensordaten/-signale können über in den Figuren 1 und 2 nicht dargestellte Signalübertragungsleitungen kabelgebunden oder auch kabellos an die Steuereinheit 10 übertragen werden. In der Fig. 1 umfasst die Sensoreinrichtung 11 zur Erfassung des wenigstens einen externen Umgebungsparameters beispielsweise einen Temperatursensor 12, der die Ist-Temperatur der in Richtung der aktuellen Fahrrichtung der Bodenverdichtungsmaschine 1 liegenden Bodenoberfläche erfasst. Dies kann beispielsweise eine Wärmebild- bzw. Infrarotkamera oder ein Infrarotsensor mit einem oder mehreren Messpunkten sein. Die Bodenverdichtungsmaschine 1 umfasst auf in Fahrrichtung gesehen beiden Seiten (vorne und hinten) jeweils einen solchen Sensor 12. Der jeweilige Messstrahl ist mit einem gestrichelten Pfeil angegeben. Der Messstrahl trifft vorzugsweise jeweils in Richtung der aktuellen Fahrrichtung der Bodenverdichtungsmaschine 1 praktisch unmittelbar vor der jeweils in Richtung nach vorn nachfolgenden Bodenverdichtungseinrichtung 2 auf die Bodenoberfläche U. Der Sensor 12 kann auch derart ausgebildet sein, dass der oder die Messstrahlen einen Bereich, beispielsweise eine Linie oder Fläche, abscannen. Bei einer Fahrrichtungsumkehr kann auch eine Umschaltung von dem ehemals in Fahrrichtung vorn liegenden Temperatursensor auf den zukünftig in Fahrrichtung vorn liegenden Temperatursensor 12 erfolgen. Es ist ergänzend oder alternativ auch möglich, in Fahrrichtung gesehen im Bereich zwischen den beiden Bodenverdichtungseinrichtungen 2 einen solchen Temperatursensor anzuordnen.

Die Erfassung eines externen Umgebungsparameters kann auch mithilfe einer oder mehrerer Bildaufnahmeeinrichtungen 13, beispielsweise einer 3D-Kamera, Infrarot-Kamera, PMD-Kamera und/oder Stereokamera, erfolgen. Dazu können eine oder mehrere solcher Bildkameras 13 an der Bodenverdichtungsmaschine 1 angeordnet sein, insbesondere derart, dass sich der von der Bildaufnahmeeinrichtung 13 aufgenommene Aufnahmebereich in Fahrrichtung vor der Bodenverdichtungsmaschine 1 erstreckt, insbesondere derart, dass zumindest teilweise auch ein in Fahrrichtung vor der Bodenverdichtungsmaschine 1 liegender Teil der Bodenoberfläche mit erfasst wird. Der Aufnahmebereich der Bildaufnahmeeinrichtungen 13 ist in den Figuren 1 und 2 mit B angegeben und erstreckt sich horizontal und quer zur Fahrrichtung bevorzugt wenigstens über die gesamte Breite der Bodenverdichtungsmaschine 1. Mithilfe eines geeigneten Auswertecomputerprogramms und abhängig von der Art der verwendeten Bildaufnahmeeinrichtung 13 können beispielsweise Eigenschaften der Bodenoberfläche, wie beispielsweise das Vorhandensein auf der Bodenoberfläche verteilten Schüttgutes, eine Oberflächenrauhigkeit etc., als externer Umgebungsparameter ermittelt werden.

Ergänzend oder alternativ kann die Bodenverdichtungsmaschine 1 auch einen Temperatursensor 14 umfassen, der zur Ermittlung der Lufttemperatur als externen Umgebungsparameter ausgebildet ist. Die aktuelle Außentemperatur kann sich als externer Umgebungsparameter beispielsweise auf das Abkühlverhalten einer frisch ausgelegten Asphaltmatte auswirken.

Eine weitere Möglichkeit zur Erfassung eines externen Umgebungsparameters, der ergänzend oder alternativ von der Bodenverdichtungsmaschine 1 umfasst sein kann, ist ein Niederschlags- und/oder Windsensor 15. Dieser kann dazu ausgebildet sein, zu erfassen, ob aktuell ein Niederschlag auftritt und, wenn ja, idealerweise wie groß die Niederschlagsmenge pro Zeiteinheit ist und/oder welche Temperatur der Niederschlag hat. Ein Windsensor 15 ist dazu ausgebildet, eine im unmittelbaren Umfeld der Bodenverdichtungsmaschine 1 bestehende Windstärke zu ermitteln, wobei dies vorzugsweise dann erfolgt, wenn sich die Bodenverdichtungsmaschine 1 während eines Reversiervorgangs zumindest kurzfristig im Stillstand befindet. Bestehender Niederschlag und/oder Wind können sich als externe Umgebungsparameter beispielsweise ebenfalls auf das Abkühlverhalten einer frisch ausgelegten Asphaltmatte auswirken.

Ergänzend zur Ausbildung der Sensoreinrichtung 11 dahingehend, dass sie zur Erfassung wenigstens eines externen Umgebungsparameters ausgebildet ist, kann die Sensoreinrichtung 11 auch einen oder mehrere Sensoren zur Erfassung eines oder mehrerer Betriebsparameter der Bodenverdichtungsmaschine 1 selbst aufweisen. Dies kann beispielsweise ein Fahrgeschwindigkeits- und oder Fahrrichtungssensor 16, ein Beschleunigungssensor 17, ein Positionsbestimmungssensor 18, ein Schwingungserfassungssensor 19, ein Betriebszustandssensor 20 oder ähnliches sein. Diese Sensoren 16 bis 20 sind in den Figuren 1 und 2 aus Übersichtlichkeitsgründen lediglich kursorisch angegeben.

Der Fahrgeschwindigkeitssensor 16 ist zur direkten oder indirekten Ermittlung der aktuellen Fahrgeschwindigkeit der Bodenverdichtungsmaschine ausgebildet und kann beispielsweise ein Drehzahlsensor sein. Der Fahrrichtungssensor ist derart ausgebildet, dass er eine Bewegung der Bodenverdichtungsmaschine 1 in Vorwärts- und/oder Rückwärtsrichtung F und R direkt oder indirekt detektiert.

Der Beschleunigungssensor 17 ist zur direkten oder indirekten Erfassung der Beschleunigung der Bodenverdichtungsmaschine in und/oder entgegen der aktuellen Fahrrichtung F/R ausgebildet. Die Sensoren 16 und 17 können auch in einem gemeinsamen Sensor zusammengefasst sein.

Der Positionsbestimmungssensor 18 ist dazu ausgebildet, die aktuelle Position der Bodenverdichtungsmaschine 1 in Bezug auf ein Referenzkoordinatensystem zu ermitteln. Dies kann beispielsweise ein lokal installiertes Referenzkoordinatensystem sein, beispielweise unter Nutzung von einer oder mehrerer lokaler Totalstationen und wenigstens einem geeigneten Signalempfänger an der Bodenverdichtungsmaschine. Ergänzend oder alternativ kann hierzu auch auf ein satellitengestütztes Referenzkoordinatensystem zurückgegriffen werden, wie beispielsweise mithilfe eines GPS-Empfängers an der Bodenverdichtungsmaschine.

Der Schwingungserfassungssensor 19, beispielsweise ein Beschleunigungssensor, kann dazu herangezogen werden, um beispielsweise einen Verdichtungsfortschritt zu ermitteln und/oder festzustellen, ob ein oder mehrere gegebenenfalls vorhandene Schwingungserreger aktiviert und/oder deaktiviert sind und/oder in welchem Schwingungserregungsbetrieb diese gerade betrieben werden.

Der Betriebszustandssensor 20 schließlich kann zur Erfassung eines oder mehrerer Betriebsparameter, insbesondere des Antriebssystems der Bodenverdichtungsmaschine 1, herangezogen werden, beispielsweise um einen Betrieb und/oder eine Betriebsintensität einer oder mehrerer Komponenten der Bodenverdichtungsmaschine 1 zu ermitteln, wie beispielsweise des Primärantriebsaggregates, einer Berieselungseinrichtung, eines Fahrantriebs, eines Vibrationsantriebes etc.

Die Bodenverdichtungsmaschine kann ferner eine Sende- und/oder Empfangseinheit 21 aufweisen. Diese gestattet den Empfang von Signalen/Informationen von außerhalb der Bodenverdichtungsmaschine 1, beispielsweise von einem Remote-Server, von einer oder mehreren anderen Baumaschinen, insbesondere von einem vorhergehenden Straßenfertiger, und ergänzend oder alternativ das Aussenden von Informationen, Werten und/oder Signalen, die an der Bodenverdichtungsmaschine 1 erzeugt und/oder generiert wurden, beispielsweise zum Empfang durch einen Remote-Server und/oder eine oder mehrere anderer Baumaschinen. Über die Sende- und/oder Empfangseinheit 21 gelingt somit die Einbindung der Bodenverdichtungsmaschine 1 und deren Steuerung in ein übergeordnetes Baustellenmanagementsystem, so dass zur Durchführung des nachstehend noch näher beschriebenen Verfahrens auch Informationen, insbesondere zu einem externen Umgebungsparameter, von anderer Stelle her eingesetzt und genutzt werden können. Besonders relevant können in diesem Zusammenhang insbesondere Informationen zu einem Einbauvorgang einer Asphaltmatte durch einen Straßenfertiger, der in Einbaurichtung gesehen vor der Bodenverdichtungsmaschine 1 fährt, sein. Dies können insbesondere positionsspezifische Angaben zum Zeitpunkt und/oder zur Temperatur und/oder zur Einbaudicke und/oder zur Zusammensetzung des vom Straßenfertiger eingebauten Materials, insbesondere Asphalts, sein. Sind diese Informationen und beispielsweise die Position der Bodenverdichtungsmaschine 1 auf der vom Straßenfertiger ausgelegten Asphaltmatte bekannt, kann ein Abkühlverhalten der Asphaltmatte, beispielsweise anhand eines Temperaturmodells bzw. eines Abkühlmodels berechnet bzw. prognostiziert werden. Eine direkte Temperaturmessung der Bodenoberfläche an der Bodenverdichtungsmaschine 1 ist dann nicht erforderlich, solange die Position der Bodenverdichtungsmaschine 1 und die Zeitdifferenz zwischen dem Auslegen der Asphaltmatte an der aktuellen Position der Bodenverdichtungsmaschine 1 bekannt ist. In diese Modelberechnung bzw. Simulation können dann weitere Umweltfaktoren mit einbezogen werden, wie beispielsweise die Außentemperatur, die Windstärke, das Auftreten von Niederschlag und dessen Umfang etc. Dies alles sind externe Umgebungsparameter, die einen Einfluss auf das Abkühlverhalten der Asphaltmatte haben und von daher mit berücksichtigt werden können.

Fig. 4 fasst schematisch den beispielshaften Aufbau der Sensoreinrichtung 11 und deren Anbindung an die Steuereinheit 10 zusammen. Die Temperatursensoren 12 und die Bildaufnahmeeinrichtung 13 sind dabei aufgegliedert in "in Vorwärtsrichtung F vor der Bodenverdichtungsmaschine messenden Sensoren" 12f und 13f und in "in Rückwärtsrichtung R vor der Bodenverdichtungsmaschine 1 messende Sensoren" 12r und 13r. Damit ist sichergestellt, dass unabhängig von der aktuellen Fahrrichtung F, R der Bodenverdichtungsmaschine 1 stets einer der Sensoren 12 und/oder 13 die Bodenoberfläche U in Richtung der jeweils aktuellen Fahrrichtung vor der Bodenverdichtungsmaschen 1 erfassen kann. Teil der Sensoreinrichtung 11 kann ergänzend oder alternativ einer der Sensoren 14 und 15 sein. Mithilfe der Sensoreinrichtung 11 können somit die aktuellen Werte eines oder mehrerer externer Umgebungsparameter ermittelt werden. Die von der Sensoreinrichtung 11 ermittelten aktuellen Werte des oder der externen Umgebungsparameter werden über eine Signalleitung 22 an die Steuereinheit 10 übermittelt.

Darüber hinaus kann die Steuereinheit 10 über eine Signalleitung 23 mit weiteren Sensoren, beispielsweise dem Fahrgeschwindigkeits- und/oder Fahrrichtungssensor 16, dem Beschleunigungssensor 17, dem Positionsbestimmungssensor 18, dem Schwingungserfassungssensor 19, dem Betriebszustandssensor 20, einem Bedienelementstellungssensor und/oder ähnlichem Sensor in Verbindung stehen und aktuelle Werte der von einem oder mehreren dieser Sensoren erfassten Betriebs- und Zustandsparameter der Bodenverdichtungsmaschine 1 selbst erhalten. Diese Sensoren können auch in einer Sensoreinrichtung 24 zur Erfassung von Betriebs- und Zustandsparameter der Bodenverdichtungsmaschine 1 selbst zusammengefasst und als eigenständige Funktionseinheit gegenüber der Sensoreinrichtung 11 ausgebildet werden.

Es kann ferner das Bedienelement 9 über eine Signalübertragungsverbindung 25 mit der Steuereinheit 10 in einer signalübertragenden Verbindung stehen. Weiter ergänzend oder alternativ kann auch ein Autonomiemodusmodul 26 vorgesehen sein, welches über eine Signalübertragungsverbindung 27 Steuervorgaben an die Steuereinheit 11 übermittelt und/oder von dieser erhält. Eine solche bidirektionale Kommunikationsverbindung kann mit einer Signalübertragungsverbindung 28 auch zwischen der Steuereinheit 10 und der Sende- und Empfangseinheit 21 bestehen, um beispielsweise Daten und/oder Werte zu Informationen über zur Bodenverdichtungsmaschine 1 externe Umgebungsparameter des Bodenuntergrundes von anderer Stelle, beispielsweise einem Remoteserver und/oder einer anderen Baumaschine, beispielsweise einem Straßenfertiger, zu erhalten. Solche Informationen können beispielsweise eine Schichtdicke, eine Materialzusammensetzung, eine Einbautemperatur, eine ermittelte Temperatur (Kern- und/oder Oberfläche), ein Verdichtungszustand, ein Einbauzeitpunkt oder ähnliches sein. Diese Informationen werden bevorzugt mit einer Positionsangabe und/oder einer Zeitangabe verknüpft. Dazu kann die Steuereinheit auch einen Zeitmesser mit umfassen. Auf diese Weise ist es möglich, dass die Steuereinheit 11 einer Position, an der sich die Bodenverdichtungsmaschine 1 aktuell befindet und/oder diese in Kürze erreicht, einem oder mehreren der über die Sende- und Empfangseinheit 21 empfangenen Werte und/oder Daten zuordnet und diese zur Steuerung der Beschleunigungsverhaltens des Bodenverdichtungsmaschine 1 heranzieht. Ergänzend oder alternativ kann die Bodenverdichtungsmaschine 1 von ihr ermittelte Daten und/oder Werte an einen Empfänger, wie beispielsweise einen Remoteserver und/oder eine andere Baumaschine, übermitteln.

Über eine weitere Signalübertragungsverbindung 29 kann die Steuereinheit 11 eine Anzeige der Anzeigeeinrichtung 8 steuern und/oder, beispielsweise zu Dokumentationszwecken, Daten und/oder Werte an eine Speichereinrichtung 30 übermitteln.

Die Steuereinheit 11 kann schließlich einen oder mehrere Steuerbefehle erzeugen und an ein oder mehrere Elemente zur Beeinflussung des Fahrbetriebs der Bodenverdichtungsmaschine 1 übermitteln. Dies kann über eine Signalübertragungsverbindung 31 erfolgen und beispielsweise zur Steuerung einer Bremseinrichtung 32, wie beispielsweise eine Reib- und/oder Motorbremse, und/oder des Primärantriebsaggregates 5, und/oder einem anderen Element im Antriebsstrang der Bodenverdichtungsmaschine 1 sein, beispielsweise eine Kupplung, ein Hydromotor, ein einen Widerstand erzeugendes Element, wie beispielsweise einen hydraulischen Retarder, ein Schwingungserreger oder ähnliches. All diesen Maßnahmen ist gemeinsam, dass über sie eine Beeinflussung der Beschleunigung, positiv wie negativ, der Bodenverdichtungsmaschine erfolgen kann. Durch eine Steuerung eines oder mehrerer dieser Elemente kann die Steuereinheit 11 somit aktiv Einfluss auf das Beschleunigungsverhalten der Bodenverdichtungsmaschine 1 nehmen. Die Kriterien, nach denen die Steuereinheit 10 das Beschleunigungsverhalten der Bodenverdichtungsmaschine 1 wie beeinflusst, werden nachstehend noch näher beschrieben.

Die Signalübertragungsverbindungen 22, 23, 25, 27, 28, 29 und 31 können teilweise oder insgesamt auch in einem gemeinsamen Signalübertragungssystem zusammengefasst werden, beispielsweise einem CAN-Bus.

Die Figuren 5, 6 und 7 zeigen beispielhaft eine Wirkweise des durch die Steuereinheit 10 gesteuerten Verfahrens. Gezeigt ist jeweils eine Bodenverdichtungsmaschine 1 in einer Draufsicht, die sich auf einem zu verdichtenden Straßenabschnitt die Bodenoberfläche U überfahrend jeweils mit einer Fahrgeschwindigkeit P1 einem geplanten Umkehrpunkt O der Fahrrichtung von F nach R annähert. Die in den Figuren auf der Bodenoberfläche vorhanden Querbalken geben jeweils eine pro Zeiteinheit von der Bodenverdichtungsmaschine 1 zurückgelegte Wegstrecke an. In allen drei Figuren hat die Bodenverdichtungsmaschine 1 somit zunächst dieselbe Fahrgeschwindigkeit P1 in Fahrrichtung F inne. Von den Ausgangsbedingungen her besteht ein Unterschied der drei Figuren 5, 6 und 7 darin, dass die von dem jeweiligen Temperatursensor 12 der Bodenverdichtungsmaschine 1 ermittelte (oder per Simulation berechnete) Temperatur T der Asphaltmatte verschieden ist. In der Figur 5 ist die Temperatur T1 vergleichsweise hoch, in der Figur 6 demgegenüber niedriger und in den Figur 7 am geringsten. Es gilt somit T1>T2>T3. Die aktuelle Temperatur T der Asphaltmatte bzw. der Bodenoberfläche U nimmt somit in der Reihenfolge der Figuren 5, 6 und 7 ab. Abhängig von diesem aktuellen externen Umgebungsparameter legt die Steuereinheit zueinander verschiedene maximale Soll-Beschleunigungswerte fest. In der Figur 5 ist die im vorliegenden Fall beispielsweise negative Beschleunigung bzw. Abbremsung kleiner im Vergleich zu den aktuell maximal zulässigen Soll-Beschleunigungen in den Figuren 6 und 7. Dadurch ist der aus der aktuellen Fahrgeschwindigkeit heraus bis zum Stillstand der Bodenverdichtungsmaschine 1 erforderliche Bremsweg S der Bodenverdichtungsmaschine 1 in Fig. 5 erheblich länger und damit gegenüber dem Bodenuntergrund U schonender als bei den niedrigeren Temperaturen aus den Figuren 6 und 7. Die Gesamtzusammenschau der Figuren 5, 6 und 7 verdeutlicht somit, dass die Steuereinheit die aktuell maximal zulässige und von ihr gesteuerte Soll-Beschleunigung mit sinkender Temperatur der Bodenüberfläche U als aktueller externer Umgebungsparameter im vorliegenden Beispiel von ihrem Absolutwert her zunimmt und umgekehrt. Ein auslösendes Ereignis für den in den Figuren gezeigten Bremsvorgang kann beispielsweise eine Betätigung eines Bedienelementes durch den Bediener der Bodenverdichtungsmaschine 1 und/oder ein Steuerbefehl einer autonomen Fahrsteuerung der Bodenverdichtungsmaschine sein.

Figur 8 ist eine graphische Gegenüberstellung des Ablaufs in den Figuren 5, 6 und 7 in Form eines zeitabhängigen Geschwindigkeitsdiagramms (Zeit t[s] gegenüber Fahrgeschwindigkeit P[m/s]) und verdeutlicht die verschiedenen von der Steuereinheit 10 abhängig von den Temperaturen T1, T2 und T3 vorgegebenen maximal zulässigen Soll-Beschleunigungen. Je höher die aktuell vorliegende Temperatur T der Bodenoberfläche U ist, desto geringer ist die von der Steuereinheit 10 ermittelte maximal zulässige Beschleunigung (entsprechend der absoluten Steigung der Kurven in der Figur 8). Die Steuereinheit kann die von dem oder den jeweils zu berücksichtigenden aktuellen externen Umgebungsfaktoren abhängige maximal zulässige Soll-Beschleunigung beispielsweise anhand hinterlegter Kurven, wie in der Fig. 8 dargestellt, Kennfeldern und/oder einem geeigneten Algorithmus ermitteln.

Fig. 9 veranschaulicht eine alternative Darstellung eines Zusammenhangs zwischen einem aktuellen externen Umgebungsparameter (Abszisse), beispielsweise einer Temperatur T der Bodenoberfläche U, und der in Abhängigkeit davon von diesem Umgebungsparameter von der Steuereinheit 10 festgelegten aktuell maximal zulässigen Soll-Beschleunigung Z (Ordinate). T1 ist erneut > T3. Für die Temperatur T3 kann mithilfe dieses Diagramms durch die Steuereinheit eine maximal zulässige Soll-Beschleunigung Z3 festgelegt werden. Für die Temperatur T1 kann dagegen eine deutlich geringere maximal zulässige Soll-Beschleunigung Z1 vorgesehen sein.

Es ist auch möglich, dass die Steuereinheit nicht Absolutwerte maximal zulässiger Soll-Beschleunigungen festlegt, so dass für Bremsvorgänge und Tempoerhöhungen vom Betrag her die gleichen Grenzen definiert werden, sondern zwischen einem Abbremsvorgang und einer Anfahr- und/oder Fahrgeschwindigkeitserhöhungsvorgang unterscheidet. Dies ist in der Fig. 9 mit der Beschleunigung Z1* ergänzend zur Beschleunigung Z1 veranschaulicht, die auf die im Graphen gestrichelt dargestellte Kennlinie zurückgeht. **In** dieser Weiterbildung ist somit eine Kennlinie (vorliegend beispielsweise die gestrichelte Kennlinie) für Vorgänge, bei denen die Bodenverdichtungsmaschine positiv beschleunigt wird, und eine Kennlinie (vorliegend beispielsweise die durchgezogene Kennlinie) für Vorgänge, bei denen die Bodenverdichtungsmaschine negativ beschleunigt bzw. abgebremst wird vorgesehen, dargestellt. Bevorzugt ist es, wenn die Kurvenverläufe derart zueinander liegen, dass die bei einer gegebenen Temperatur von der Steuereinheit 10 festgelegte maximal zulässige Soll-Beschleunigungen vom Betrag her für einen Abbremsvorgang kleiner ist als für einen Anfahr- und/oder Fahrgeschwindigkeitserhöhungsvorgang.

Die Steuereinheit 10 ermittelt aufgrund des wenigstens einen Wertes wenigstens eines aktuellen externen Umgebungsparameters somit eine dahingehend optimierte maximal zulässige Soll-Beschleunigung, bei deren Einhaltung die Wahrscheinlichkeit, dass durch Beschleunigungsvorgänge der Bodenverdichtungsmaschine 1 Unregelmäßigkeit in die Bodenoberfläche eingebracht werden, reduziert bzw. praktisch ausgeschlossen ist. Bei einer manuellen Bedienung der Bodenverdichtungsmaschine 1 kann es dazu beispielsweise vorgesehen sein, dass die Steuereinheit 10 eine Anzeigeeinrichtung 8 ansteuert und dem Fahrer beispielweise über die Anzeigeeinrichtung 8 signalisiert, ob er die Bodenverdichtungsmaschine aktuell so steuert, dass das Bewegungsverhalten der Bodenverdichtungsmaschine 1 hinsichtlich ihrer Beschleunigung über- oder unterhalb der aktuell von der Steuereinheit 10 festgelegten, maximal zulässigen Soll-Beschleunigung liegt. Auf Grundlage dieser Information kann ein Bediener dann seine eigenen Steuervorgaben diesbezüglich optimiert ändern und anpassen. Die Steuereinheit 10 kann allerdings auch selbst das Bewegungsverhalten unter Einhaltung der vorstehend dargelegten Zusammenhänge steuern.

**Im** praktischen Einsatz des vorliegend beschriebenen Verfahrens kann eine Herausforderung darin bestehen, den bei einer gegebenen Fahrgeschwindigkeit und einer von der Steuereinheit 10 festgelegten aktuellen maximal zulässigen Soll-Beschleunigung erforderlichen Bremsweg der Bodenverdichtungsmaschine 1 hinreichend genau abzuschätzen, denn die Bodenverdichtungsmaschine 1 soll häufig möglichst nah an ihren geplanten Wendepunkt heranfahren, beispielsweise an ein im Fahrweg befindliches Hindernis, ohne über den geplanten Wendepunkt hinauszufahren oder mit dem Hindernis zu kollidieren. Gleichzeitig ist es beispielsweise aus Zeitgründen erstrebenswert, dass der Abbremsvorgang möglichst spät eingeleitet wird. Gerade zu abrupte Bremsvorgänge können allerdings Unebenheiten in die Bodenoberfläche einbringen.

Die vorliegende Erfindung schlägt hierzu beispielsweise einen Bremsassistenten vor, dessen Funktionsweise nachstehend näher beschrieben wird. Ausgangspunkt ist eine Bodenverdichtungsmaschine mit einer Steuereinheit, wie beispielsweise vorstehend beschrieben. In Kenntnis einer aktuellen Fahrgeschwindigkeit P und der aktuell von der Steuereinheit 10 festgelegten maximal zulässigen Soll-Beschleunigung kann ermittelt werden, wie groß der Bremsweg wenigstens sein muss, bis die Bodenverdichtungsmaschine 10 zum Stillstand kommt. Fig. 10 veranschaulicht ein mögliches Funktionsprinzip eines solchen Bremsassistenten. Die Bodenverdichtungsmaschine 1 bewegt sich in der Fig. 10 aktuell in der Fahrrichtung F über den Bodenuntergrund U und fährt dabei auf ein sich im Fahrweg befindliches Hindernis 33 zu. Der aktuelle Abstand der Bodenverdichtungsmaschine 1 zum Hindernis 33 ist mit AB angegeben. Die Bodenverdichtungsmaschine 1 umfasst eine Abstandsmesseinrichtung, vorliegend beispielsweise die Bildaufnahmeeinrichtung 13, insbesondere in Form einer 3D-Kamera, die derart ausgebildet ist, dass der Abstand zu dem im Fahrweg der Bodenverdichtungsmaschine 1 liegenden Hindernis 33 mit ihr ermittelbar ist. Die Bildaufnahmeeinrichtung 13 dient in diesem Fall somit im Zusammenwirken mit einem geeigneten Bildauswertecomputerprogramm auch als Hinderniserkennungsvorrichtung. Beispielhaft angegeben sind in der Fig. 10 die Szenarien für eine Temperatur T1 und einer Temperatur T3, wobei T1>T3 ist und die Steuereinheit 10 die aktuell maximal zulässige Soll-Beschleunigung beispielsweise anhand der in der Fig. 9 gezeigten Kennlinie festlegt.

Für die vergleichsweise niedrigere Temperatur T3 ergibt sich hiervon ausgehend bei einer gegebenen Fahrgeschwindigkeit ein Bremsweg von L3min. Diesem Bremsweg L3min kann eine Sicherheitsreserve Lres zugeschlagen werden, so dass sich ein Gesamtbremsweg L3 ergibt. Dieser endet in Fahrrichtung F noch vor dem Hindernis 33, so dass der Bremsvorgang noch nicht eingeleitet werden muss, sondern erst dann, wenn die Bodenverdichtungsmaschine 1 die Position 34 erreicht hat (dann endet L3 kurz vor dem Hindernis 33, so dass eine Kollision noch vermieden wird). Das Erreichen der Position 34 könnte dem Bediener beispielsweise angezeigt werden und/oder von der Steuereinheit 11 registriert werden und daraufhin von der Steuereinheit 10 der Bremsvorgang eingeleitet und gesteuert werden.

Bei der Temperatur T1 beträgt der Bremsweg L1 (L1min zuzüglich Lres) und ist daher größer als der Bremsweg L3 bei T3. Ausgehend von derselben Fahrgeschwindigkeit P der Bodenverdichtungsmaschine 1 in Fig. 10 würde die Bodenverdichtungsmaschine somit bereits in der gezeigten Situation mit dem Hindernis eventuell kollidieren, wobei sich das Hindernis 33 im Bereich der Sicherheitsreserve Lres befindet. Eigentlich hätte der Bremsvorgang bereits bei Position 35 ausgelöst werden sollen.

Ergänzend kann in diesem Zusammenhand beispielsweise auch eine Deaktivierung und/oder Aktivierung eines oder mehrerer Schwingungserreger und/oder eine Anpassung der Betriebsparameter des einen oder der mehreren Schwingungserreger, beispielsweise der Schwingungsamplitude und/oder Schwingungsfrequenz, erfolgen, insbesondere beispielsweise derart, dass der Schwingungserregungsbetrieb mit ausreichendem Abstand vor dem geplanten Wendepunkt automatisch deaktiviert und anschließend, beim Erreichen einer Mindestfahrgeschwindigkeit in Gegenrichtung beispielsweise aktiviert wird.

Die Figuren 11, 12, 13 und 14 veranschaulichen ein praktisches Beispiel, wie ein solcher Bremsassistent den Bediener einer Bodenverdichtungsmaschine unterstützen kann. Die Figuren zeigen dabei jeweils das von der Bildaufnahmeeinrichtung 13 aufgenommene Bild des in Richtung der aktuellen Fahrrichtung F vor der Bodenverdichtungsmaschine 1 liegenden Bereiches. Der aufgenommene Bildabschnitt umfasst insbesondere auch die sich in Fahrrichtung vor der Bodenverdichtungsmaschine befindende Bodenoberfläche U.

Die Figur 11 zeigt zunächst das tatsächliche Kamerabild. Das Hindernis 33 kann beispielsweise durch eine geeignete Bildverarbeitungssoftware identifiziert werden. Die Figuren 12, 13 und 14 zeigen dasselbe Kamerabild, allerdings mit einer Bremsassistenzfunktion, die in das bestehende Kamerabild eingeblendet wird. In allen vier in den Figuren 11 bis 14 dargestellten Betriebssituationen hat die Bodenverdichtungsmaschine 1 aktuell dieselbe Fahrgeschwindigkeit P inne. Bei der Fig. 12 beträgt die ermittelte Temperatur der Bodenoberfläche U T3, in der Fig. 13 T2 und in der Fig. 14 T1, wobei auch hier gilt T1>T2>T3.

Unter Berücksichtigung der vorhergehend beschriebenen Ausführungsbeispiele ist die von der Steuereinheit 10 für die Fig. 12 vorgesehene aktuell maximal zulässige Soll-Beschleunigung somit vom Betrag her am Größten und in der Fig. 14 am Kleinsten. Dies bedeutet, dass der aus der in den Figuren gezeigten Position der Bodenverdichtungsmaschine 1 heraus erforderliche Bremsweg verschiedene lang ist. Mit L3, L2 und L1 ist in das Kamerabild jeweils das potentielle Ende des Bremsweges der Bodenverdichtungsmaschine 1 eingeblendet. Die gestrichelte Linie, die jeweils das Ende des Bremsweges symbolisiert, stellt somit die Darstellung einer Prognose unter den aktuellen Betriebsbedingungen der Bodenverdichtungsmaschine 1 dar, wenn Sie aus ihrer aktuellen Position und aus ihrer aktuellen Fahrgeschwindigkeit unter Einhaltung der von der Steuereinheit 10 aktuell festgelegten maximal zulässigen Soll-Beschleunigung bis zum Stillstand abgebremst werden würde. In den Figuren 12 und 13 ist die Einleitung eines Abbremsvorgangs noch nicht erforderlich, da das Ende L1 und L2 jeweils noch deutlich vor dem Hindernis 33 liegt. Der Bediener kann die Fahrbewegung beispielsweise solange weiter fortsetzen, bis der Anzeigebalken der Prognosefunktion auf das Hindernis 33 in der Anzeige trifft. Er kann dann den Bremsvorgang selbst durchführen oder aber beispielsweise auch eine Bremsautomatikfunktion aktivieren, mittels derer die Steuereinheit 10 den Bremsvorgang bis zum Stillstand der Bodenverdichtungsmaschine 10 steuert, idealerweise auch unter gleichzeitiger und rechtzeitiger Deaktivierung und/oder Aktivierung einer oder mehrerer Schwingungserregungsvorrichtungen.

Die Fig. 14 zeigt dagegen eine Situation, in der eine Abbremsung der Bodenverdichtungsmaschine 1 zumindest unter Einhaltung der von der Steuereinheit 10 festgelegten aktuell maximal zulässigen Soll-Beschleunigung vor dem Hindernis 33 nicht mehr möglich ist oder sich die Bodenverdichtungsmaschine in einem Abstand zum Hindernis 33 befindet, der noch nicht kleiner als der Minimalabstand ist, aber bereits in dem Bereich der Sicherheitsreserve liegt. Der Bediener kann auf eine solche Situation dann beispielsweise durch die Einblendung eines Hinweissymbols 36 und/oder die Ausgabe eines akustischen Signals oder ähnliches hingewiesen werden.

Fig. 15 schließlich veranschaulicht ein beispielhaftes Ablaufdiagramm eines Verfahrens zur Optimierung des Beschleunigungsverhaltens einer selbstfahrenden Bodenverdichtungsmaschine 1 im Verdichtungsbetrieb. Ergänzend wird hierzu ferner auf die Beschreibung der vorhergehenden Ausführungsbeispiele Bezug genommen.

Das Verfahren 37 sieht in einem Schritt a) ein Ermitteln eines Wertes eines zur Bodenverdichtungsmaschine externen Umgebungsparameters vor. Das Ermitteln kann dabei ein Erfassen dieses externen Umgebungsparameters durch die Bodenverdichtungsmaschine 1 selbst sein oder aber auch ein Empfangen einer Information zu einem Wert des externen Umgebungsparameters von einer zur Bodenverdichtungsmaschine 1 abgesetzten Stelle, beispielsweise einer anderen Baumaschine und/oder einem Remote-Server. Der externe Umgebungsparameter stellt insbesondere einen Umgebungsparameter dar, der in Richtung der aktuellen Fahrrichtung unmittelbar vor der Bodenverdichtungsmaschine liegt und kann insbesondere ein Zustandsparameter des zu verdichtenden Bodenuntergrundes und/oder der Bodenoberfläche sein, wie beispielsweise eine Temperatur, eine Rauigkeit oder ähnliches. Es können an dieser Stelle real gemessene Werte des Umgebungsparameters genutzt werden oder aber auch simulierte und/oder prognostizierte Werte.

Gemäß Schritt b) erfolgt ein Festlegen eines Wertes einer maximal zulässigen Soll-Beschleunigung der Bodenverdichtungsmaschine in Abhängigkeit von dem ermittelten Wert des externen Umgebungsparameters durch die Steuereinheit 10. Dazu kann beispielsweise auf Kennlinien, Kennfelder, Algorithmen oder ähnliches zurückgegriffen werden, wie beispielsweise in den vorhergehenden Figuren veranschaulicht.

Im Schritt c) erfolgt ein Erfassen eines Wertes einer Ist-Beschleunigung der Bodenverdichtungsmaschine, beispielsweise unmittelbar und/oder mittelbar mittels einer geeigneten Erfassungseinrichtung. Diese kann Teil einer Sensoreinrichtung sein. Ergänzend oder alternativ kann in diesem Schritt ein Erfassen einer manuellen Beschleunigungsvorgabe, d.h. eines von einem Bediener vorgegebenen Beschleunigungswunsches, beispielsweise aufgrund einer gewünschten Fahrgeschwindigkeitserhöhung oder -verminderung, erfolgen.

Ist die Ist-Beschleunigung und/oder die manuelle Beschleunigungsvorgabe bekannt, erfolgt im Schritt d) ein Prüfen durch die Steuereinheit, ob der Wert der Ist-Beschleunigung und/oder die manuellen Beschleunigungsvorgabe den Wert der maximalen Soll-Beschleunigung überschreitet. Ist dies nicht der Fall, besteht hinsichtlich der aktuellen Beschleunigungssituation kein Risiko, dass durch einen Beschleunigungsvorgang ungewünschte Unregelmäßigkeiten in die Bodenoberfläche durch die Bodenverdichtungsmaschine eingebracht werden. Überschreitet die Ist-Beschleunigung und/oder die manuelle Beschleunigungsvorgabe dagegen die Soll-Beschleunigung (insbesondere jeweils in Bezug auf die bestehenden Absolutwerte), erfolgt im Schritt e) ein Auslösen einer Gegenmaßnahme durch die Steuereinheit. Die konkrete Ausgestaltung der Gegenmaßnahme kann dabei von eher passiven Gegenmaßnahmen, wie beispielsweise der Ausgabe eines akustisch und/oder visuell durch einen Bediener der Bodenverdichtungsmaschine 1 wahrnehmbaren Hinweissignals, bis hin zu aktiven Gegenmaßnahmen durch die Steuereinheit 10, wie beispielsweise einem Eingriff in die Steuerung der Bodenverdichtungsmaschine 1 zur Veränderung des Bewegungsverhaltens derselben, reichen. Zu weiteren Details hierzu wird insbesondere auch auf die Beschreibung zu den vorhergehenden Figuren Bezug genommen.

Die Schritte a) bis d), insbesondere auch a) bis e), können zyklisch ablaufen und dadurch eine über den gesamten Verdichtungsbetrieb situationsabhängige Anpassung insbesondere des Schrittes e) in Abhängigkeit von wenigstens einem aktuellen externen Umgebungsparameter ermöglichen. Auf diese Weise kann beispielsweise auch sich im Laufe der Zeit und/oder positionsabhängig ändernden Umgebungsbedingungen Rechnung getragen werden.

Im Schritt a) kann insbesondere das Erfassen einer aktuellen Temperatur, insbesondere eine Temperatur der Oberfläche des zu verdichtenden Bodenuntergrundes und/oder eine Kerntemperatur eine Materialschicht, wie beispielsweise einer Asphaltmatte, erfolgen.

Das erfindungsgemäße Verfahren eignet sich ganz besonders zur Durchführung auf einer Bodenverdichtungsmaschine vom Typ Tandemwalze oder Gummiradwalze. Besonders geeignet ist das Verfahren zur Anwendung bei der Verdichtung einer Asphaltmatte.

## Patentansprüche

1. Verfahren (37) zur Optimierung des Beschleunigungsverhaltens einer selbstfahrenden Bodenverdichtungsmaschine (1), wobei die Bodenverdichtungsmaschine (1) eine auf dem zu verdichtenden Bodenuntergrund abrollende Bodenverdichtungseinrichtung (2) und eine Steuereinheit (10) aufweist, umfassend die Schritte:
a) Ermitteln eines Wertes eines zur Bodenverdichtungsmaschine (1) externen Umgebungsparameters;
b) Festlegen eines Wertes einer maximal zulässigen Soll-Beschleunigung der Bodenverdichtungsmaschine (1) in Abhängigkeit von dem ermittelten Wert des externen Umgebungsparameter durch die Steuereinheit (10);
c) Erfassen eines Wertes einer Ist-Beschleunigung der Bodenverdichtungsmaschine (1) oder einer manuellen Beschleunigungsvorgabe;
d) Prüfen durch die Steuereinheit (10), ob der Wert der Ist-Beschleunigung oder der manuellen Beschleunigungsvorgabe den Wert der maximalen Soll-Beschleunigung überschreitet;
e) Auslösen einer Gegenmaßnahme durch die Steuereinheit (10), wenn ein Wert der Ist-Beschleunigung oder der manuellen Beschleunigungsvorgabe den Wert der maximalen Soll-Beschleunigung überschreitet.

2. Verfahren (37) gemäß Anspruch 1,
**dadurch gekennzeichnet,**
**dass** der Schritt a) ein Ermitteln einer Temperatur des zu verdichtenden Bodenuntergrundes umfasst.

3. Verfahren (37) gemäß Anspruch 2,
**dadurch gekennzeichnet,**
**dass** das Ermitteln im Schritt a) ein Erfassen einer Ist-Temperatur einer, insbesondere einer in Richtung der Fahrrichtung der Bodenverdichtungsmaschine (1) vor der Bodenverdichtungseinrichtung (3) liegenden, Bodenoberfläche (U) mithilfe einer Sensoreinrichtung (11) umfasst.

4. Verfahren (37) gemäß einem der Ansprüche 2 oder 3,
**dadurch gekennzeichnet,**
**dass** das Ermitteln im Schritt a) ein Ermitteln einer Ist-Temperatur des zu verdichtenden Bodenuntergrundes unter Berücksichtigung eines Temperaturmodells des zu verdichtenden Bodenuntergrundes umfasst.

5. Verfahren (37) gemäß einem der vorhergehenden Ansprüche,
**dadurch gekennzeichnet,**
**dass** im Schritt b)
- ein Absolutwert der maximal zulässigen Soll-Beschleunigung durch die Steuereinheit (10) erniedrigt wird, wenn die ermittelte Temperatur des zu verdichtenden Bodenuntergrundes eine Temperaturschwelle überschreitet und umgekehrt
und/oder
ein Wert der maximal zulässigen Soll-Beschleunigung für eine positive Beschleunigung und ein Wert der maximal zulässigen Soll-Beschleunigung für eine negative Beschleunigung festgelegt wird, wobei sich die Werte vom Absolutwert her zueinander unterscheiden.

6. Verfahren (37) gemäß einem der vorhergehenden Ansprüche,
**dadurch gekennzeichnet,**
**dass** die Gegenmaßnahme im Schritt e)
das Ausgeben eines akustischen und/oder optischen Signals an einen Bediener der Bodenverdichtungsmaschine (1)
und/oder
ein Anpassen der Bedieneigenschaften eines durch einen Bediener der Bodenverdichtungsmaschine (1) zu betätigenden Bedienelementes und/oder
einen Eingriff in eine Fahrgeschwindigkeitssteuerung
umfasst.

7. Verfahren (37) gemäß einem der vorhergehenden Ansprüche,
**dadurch gekennzeichnet,**
- **dass** während des Arbeitsbetriebs der Bodenverdichtungsmaschine (1) in Richtung einer Fahrrichtung der Bodenverdichtungsmaschine (1) ein Überwachen auf im Fahrweg der Bodenverdichtungsmaschine (1) befindliche Hindernisse (33) mithilfe einer Hinderniserkennungsvorrichtung erfolgt,
- **dass** bei einer Erkennung eines im Fahrweg der Bodenverdichtungsmaschine (1) befindlichen Hindernisses ein Ermitteln eines erforderlichen Bremsweges (L1, L2, L3) unter Berücksichtigung einer Ist-Geschwindigkeit der Bodenverdichtungsmaschine (1) und des Wertes der maximal zulässigen Soll-Beschleunigung erfolgt,
- und **dass** das Auslösen einer Gegenmaßnahme durch die Steuereinheit (10) dann erfolgt, wenn der Abstand der Bodenverdichtungsmaschine (1) maximal gleich groß ist als der ermittelte erforderliche Bremsweg (L1, L2, L3).

8. Verfahren (37) gemäß Anspruch 7,
**dadurch gekennzeichnet,**
**dass** das Ermitteln des erforderlichen Bremsweges (L1, L2, L3) das Hinzufügen einer, insbesondere von der Ist-Geschwindigkeit der Bodenverdichtungsmaschine (1) abhängigen, Bremswegreserve (Lres) mit umfasst.

9. Verfahren (37) gemäß einem der vorhergehenden Ansprüche,
**dadurch gekennzeichnet,**
**dass** ein Steuern eines Reversiervorgangs durch die Steuereinheit (10) erfolgt.

10. Bodenverdichtungsmaschine (1) mit einer auf dem zu verdichtenden Bodenuntergrund abrollenden Bodenverdichtungseinrichtung und einer Steuereinheit (10),
**dadurch gekennzeichnet,**
**dass** sie zur Durchführung des Verfahrens gemäß einem der vorhergehenden Ansprüche ausgebildet ist,
**dass** sie eine Sensoreinrichtung (11) mit wenigstens einem der folgenden Merkmale umfasst:
- einen Sensor, der zur Erfassung eines externen Umgebungsparameters ausgebildet ist;
- einen Positionsbestimmungssensor (18), der zur Erfassung der Position der Bodenverdichtungsmaschine (1) in einem Referenzsystem ausgebildet ist;
- einen Sensor zur Hindernisüberwachung eines in Fahrrichtung vor der Bodenverdichtungsmaschine (1) befindlichen Bereiches;
- einen Beschleunigungssensor (17);
- einen Fahrgeschwindigkeitssensor (16);
wobei die von der Sensoreinrichtung (11) ermittelten Werte an die Steuereinheit (10) übermittelt werden, und
**dass** sie eine durch einen Bediener der Bodenverdichtungsmaschine (1) betätigbare Auslöseeinrichtung umfasst, die derart ausgebildet ist, dass nach einer Betätigung des Auslöseeinrichtung durch den Bediener ein Reversiervorgang der Bodenverdichtungsmaschine (1) mit einem Abbremsen der Bodenverdichtungsmaschine (1) aus einer Fahrrichtung bis zum Stillstand und einem Beschleunigen der Bodenverdichtungsmaschine (1) in eine Fahrrichtung von der Steuereinheit (10) gesteuert wird, ohne dass dabei eine maximale Soll-Beschleunigung über- und/oder unterschritten wird.

11. Bodenverdichtungsmaschine (1) gemäß Anspruch 10,
**dadurch gekennzeichnet,**
**dass** der zur Erfassung des externen Umgebungsparameters ausgebildete Sensor ein Temperatursensor (12) ist, der zur Erfassung einer Temperatur der Bodenoberfläche (U) in Fahrrichtung vor der Bodenverdichtungseinrichtung (3) ausgebildet ist.

12. Bodenverdichtungsmaschine (1) gemäß einem der Ansprüche 10 oder 11,
**dadurch gekennzeichnet,**
**dass** sie eine Signalisiereinrichtung umfasst, die zur Ausgabe eines Signals ausgebildet ist, wenn ein Wert der Ist-Beschleunigung den Wert der maximalen Soll-Beschleunigung über- und/oder unterschreitet.

13. Bodenverdichtungsmaschine (1) gemäß einem der Ansprüche 10 bis 12,
**dadurch gekennzeichnet,**
**dass** sie ein durch einen Bediener der Bodenverdichtungsmaschine (1) betätigbares Bedienelement zur Änderung der Geschwindigkeit der Bodenverdichtungsmaschine (1) aufweist, wobei die Steuereinheit (10) derart ausgebildet ist, dass sie über das Bedienelement eingegebene Steuereingaben an die maximal zulässige Soll-Beschleunigung der Bodenverdichtungsmaschine (1)anpasst.

14. Bodenverdichtungsmaschine (1) gemäß einem der Ansprüche 10 bis 13,
**dadurch gekennzeichnet,**
**dass** sie eine Asphaltwalze, insbesondere eine Tandemwalze oder Gummiradwalze, ist.

## Claims

1. A method (37) for optimizing the acceleration behavior of a self-propelled ground compaction machine (1), wherein the ground compaction machine (1) comprises a ground compaction device (2) that rolls over the ground to be compacted and a control unit (10), comprising the steps of:
a) determining a value of an environmental parameter external to the ground compaction machine (1);
b) determining, by the control unit (10), a value for a maximum permissible target acceleration of the ground compaction machine (1) as a function of the determined value of the external environmental parameter;
c) detecting a value of the actual acceleration of the ground compaction machine (1) or a manually set acceleration target;
d) checking by the control unit (10) whether the value of the actual acceleration or the manually set acceleration target exceeds the value of the maximum target acceleration;
e) initiating a countermeasure by the control unit (10) if a value of the actual acceleration or the manual acceleration setpoint exceeds the value of the maximum target acceleration.

2. Method (37) according to claim 1,
**characterized in**
**that** step a) comprises determining a temperature of the ground to be compacted.

3. Method (37) according to claim 2,
**characterized in**
**that** the determination in step a) comprises detecting an actual temperature of a ground surface (U), in particular one located in front of the ground compaction device (3) in the direction of travel of the ground compaction machine (1), using a sensor device (11).

4. Method (37) according to one of claims 2 or 3,
**characterized in**
**that** the determination in step a) comprises determining an actual temperature of the ground to be compacted, taking into account a temperature model of the ground to be compacted.

5. A method (37) according to one of the preceding claims,
**characterized in**
**that** in step b)
- the control unit (10) reduces the absolute value of the maximum permissible target acceleration if the determined temperature of the ground to be compacted exceeds a temperature threshold, and vice versa
and/or
a value of the maximum permissible setpoint acceleration for positive acceleration and a value of the maximum permissible setpoint acceleration for negative acceleration are set, wherein the values differ from one another in terms of their absolute values.

6. A method (37) according to one of the preceding claims, **characterized in**
**that** the countermeasure in step e) comprises
outputting an acoustic and/or visual signal to an operator of the ground compaction machine (1)
and/or
adjusting the operating characteristics of a control element to be actuated by an operator of the ground compaction machine (1)
and/or
an intervention in a travel speed control system.

7. A method (37) according to one of the preceding claims, **characterized in**
- **that** during operation of the ground compaction machine (1), monitoring for obstacles (33) located in the path of travel of the ground compaction machine (1) is performed in the direction of travel of the ground compaction machine (1) using an obstacle detection device,
- **that**, upon detection of an obstacle (33) located in the path of travel of the ground compaction machine (1), a required braking distance (L1, L2, L3) is determined, taking into account the actual speed of the ground compaction machine (1) and the value of the maximum permissible target acceleration,
- and **that** the control unit (10) initiates a countermeasure when the distance of the ground compaction machine (1) is at most equal to the determined required braking distance (L1, L2, L3).

8. Method (37) according to claim 7,
**characterized in**
**that** the determination of the required braking distance (L1, L2, L3) comprises adding a braking distance reserve (Lres) that depends, in particular, on the actual speed of the ground compaction machine (1).

9. Method (37) according to one of the preceding claims,
**characterized in**
**that** the control unit (10) controls a reversing operation.

10. A ground compaction machine (1) comprising a ground compaction device rolling over the ground to be compacted and a control unit (10),
**characterized in**
**that** it is configured to carry out the method according to any of the preceding claims,
**that** it comprises a sensor device (11) having at least one of the following features:
- a sensor configured to detect an external environmental parameter;
- a position-determining sensor (18) configured to detect the position of the ground compaction machine (1) in a reference system;
- a sensor for monitoring an area located in front of the ground compaction machine (1) in the direction of travel;
- an acceleration sensor (17);
- a travel speed sensor (16);
wherein the values determined by the sensor device (11) are transmitted to the control unit (10), and
**that** it comprises a trigger device operable by an operator of the ground compaction machine (1), which is configured such that, following actuation of the trigger device by the operator, a reversing operation of the ground compaction machine (1) involving deceleration of the ground compaction machine (1) from a direction of travel to a standstill and an acceleration of the ground compaction machine (1) in a direction of travel is controlled by the control unit (10), without exceeding or falling below a maximum target acceleration.

11. Ground compaction machine (1) according to claim 10, and,
**characterized in**
**that** the sensor configured to detect the external environmental parameter is a temperature sensor (12) configured to detect a temperature of the ground surface (U) in the direction of travel in front of the ground compaction device (3).

12. A ground compaction machine (1) according to any one of claims 10 or 11,
**characterized in**
**that** it comprises a signaling device configured to output a signal when a value of the actual acceleration exceeds and/or falls below the value of the maximum setpoint acceleration.

13. A ground compaction machine (1) according to any one of claims 10 to 12,
**characterized in**
**that** it comprises a control element operable by an operator of the ground compaction machine (1) for changing the speed of the ground compaction machine (1), wherein the control unit (10) is configured such that it adapts control inputs entered via the control element to the maximum permissible target acceleration of the ground compaction machine (1).

14. Ground compaction machine (1) according to any one of claims 10 through 13,
**characterized in**
**that** it is an asphalt roller, in particular a tandem roller or a rubber-tired roller.

## Revendications

1. Procédé (37) d'optimisation du comportement d'accélération d'une machine de compactage du sol automotrice (1), où la machine de compactage du sol (1) présente un dispositif de compactage du sol (2) roulant sur le substrat de sol à compacter et une unité de commande (10), comprenant les étapes:
a) détermination d'une valeur d'un paramètre environnemental externe à la machine de compactage du sol (1);
b) définition, par l'unité de commande (10), d'une valeur d'une accélération cible maximale admissible de la machine de compactage du sol (1) en fonction de la valeur déterminée du paramètre environnemental externe;
c) acquisition d'une valeur de l'accélération réelle de la machine de compactage du sol (1) ou d'une spécification d'accélération manuelle;
d) vérification par l'unité de commande (10) si la valeur de l'accélération réelle ou de la spécification d'accélération manuelle dépasse la valeur de l'accélération cible maximale;
e) déclenchement d'une contre-mesure par l'unité de commande (10) lorsqu'une valeur de l'accélération réelle ou de la spécification d'accélération manuelle dépasse la valeur de l'accélération cible maximale.

2. Procédé (37) selon la revendication 1, **caractérisé en ce que**,
l'étape a) comprend une détermination d'une température du substrat de sol à compacter.

3. Procédé (37) selon la revendication 2,
**caractérisé en ce que**,
la détermination à l'étape a) comprend une acquisition d'une température réelle d'une surface du sol (U), en particulier d'une surface du sol située en direction du sens de déplacement de la machine de compactage du sol (1) devant le dispositif de compactage du sol (3), à l'aide d'un dispositif capteur (11).

4. Procédé (37) selon l'une des revendications 2 ou 3,
**caractérisé en ce que**,
la détermination à l'étape a) comprend une détermination d'une température réelle du substrat de sol à compacter, en tenant compte d'un modèle de température du substrat de sol à compacter.

5. Procédé (37) selon l'une des revendications précédentes, **caractérisé en ce que**:
à l'étape b),
une valeur absolue de l'accélération cible maximale admissible est réduite par l'unité de commande (10) lorsque la température déterminée du substrat de sol à compacter dépasse un seuil de température et inversement,
et/ou
une valeur de l'accélération cible maximale admissible pour une accélération positive et une valeur de l'accélération cible maximale admissible pour une accélération négative sont définies, les valeurs étant différentes en valeur absolue.

6. Procédé (37) selon l'une des revendications précédentes, **caractérisé en ce que**,
la contre-mesure à l'étape e),
comprend l'émission d'un signal acoustique et/ou optique à destination d'un opérateur de la machine de compactage du sol (1),
et/ou
une adaptation des caractéristiques de fonctionnement d'un élément de commande à actionner par un opérateur de la machine de compactage du sol (1), et/ou
une intervention dans une commande de vitesse de déplacement.

7. Procédé (37) selon l'une des revendications précédentes, **caractérisé en ce que**,
- pendant le fonctionnement de la machine de compactage du sol (1) en direction d'un sens de déplacement de la machine de compactage du sol (1) une surveillance des obstacles (33) situés sur la trajectoire de la machine de compactage du sol (1) au moyen d'un dispositif de détection d'obstacles a lieu,
- lors de la détection d'un obstacle situé sur la trajectoire de la machine de compactage du sol (1), une détermination d'une distance de freinage requise (L1, L2, L3) en tenant compte d'une vitesse réelle de la machine de compactage du sol (1) et de la valeur de l'accélération cible maximale admissible a lieu,
- et le déclenchement d'une contre-mesure par l'unité de commande (10) a lieu lorsque la distance de la machine de compactage du sol (1) est au plus égale à la distance de freinage requise (L1, L2, L3) déterminée.

8. Procédé (37) selon la revendication 7,
**caractérisé en ce que**
la détermination de la distance de freinage requise (L1, L2, L3) comprend l'ajout d'une réserve de distance de freinage (Lres), qui dépend en particulier de la vitesse réelle de la machine de compactage du sol (1).

9. Procédé (37) selon l'une des revendications précédentes, **caractérisé en ce que**
une commande d'un processus d'inversion par l'unité de commande (10) a lieu.

10. Machine de compactage du sol (1) comportant un dispositif de compactage du sol roulant sur le substrat de sol à compacter et une unité de commande (10),
**caractérisée**
**en ce qu'**elle est configurée pour mettre en œuvre le procédé selon l'une des revendications précédentes,
**en ce qu'**elle comprend un dispositif capteur (11) présentant au moins l'une des caractéristiques suivantes:
- un capteur qui est configuré pour acquérir un paramètre environnemental externe;
- un capteur de détermination de position (18) qui est configuré pour détecter la position de la machine de compactage du sol (1) dans un système de référence;
- un capteur de surveillance des obstacles d'une zone située dans le sens de déplacement devant la machine de compactage du sol (1);
- un accéléromètre (17);
- un capteur de vitesse de déplacement (16);
où les valeurs déterminées par le dispositif capteur (11) sont transmises à l'unité de commande (10), et
**en ce qu'**elle comprend un dispositif de déclenchement actionnable par un opérateur de la machine de compactage du sol (1), qui est configuré de telle sorte que, suite à un actionnement du dispositif de déclenchement par l'opérateur un processus d'inversion de la machine de compactage du sol (1) avec un freinage de la machine de compactage du sol (1) d'un sens de déplacement jusqu'à l'arrêt et une accélération de la machine de compactage du sol (1) dans un sens de déplacement est commandé par l'unité de commande (10), sans qu'une accélération cible maximale soit franchie vers les valeurs supérieures et/ou inférieures.

11. Machine de compactage du sol (1) selon la revendication 10, **caractérisée**
**en ce que** le capteur configuré pour détecter le paramètre environnemental externe est un capteur de température (12) qui est configuré pour acquérir une température de la surface du sol (U) dans le sens de déplacement devant le dispositif de compactage du sol (3).

12. Machine de compactage du sol (1) selon l'une des revendications 10 ou 11,
**caractérisée**
**en ce qu'**elle comprend un dispositif de signalisation qui est configuré pour émettre un signal lorsqu'une valeur de l'accélération réelle dépasse et/ou est inférieure à la valeur de l'accélération cible maximale.

13. Machine de compactage du sol (1) selon l'une des revendications 10 à 12,
**caractérisée**
**en ce qu'**elle présente un élément de commande actionnable par un opérateur de la machine de compactage du sol (1) pour modifier la vitesse de la machine de compactage du sol (1), l'unité de commande (10) étant configurée de telle manière qu'elle adapte les entrées de commande saisies via l'élément de commande à l'accélération cible maximale admissible de la machine de compactage du sol (1).

14. Machine de compactage du sol (1) selon l'une des revendications 10 à 13,
**caractérisée**
**en ce qu'**il s'agit d'un rouleau compresseur pour asphalte, en particulier d'un rouleau tandem ou d'un rouleau sur pneumatiques.
